# EUROPÄISCHE PATENTSCHRIFT

(11) **EP 4 337 032 B1**
(45) Veröffentlichungstag und Bekanntmachung des Hinweises auf die Patenterteilung: **15.10.2025**
(21) Anmeldenummer: 22734302.7
(22) Anmeldetag: 20.06.2022
(51) Int. Cl.: A24C 5/18

(54) **VORRICHTUNG UND VERFAHREN ZUM HERSTELLEN EINES STRANGS DER TABAK VERARBEITENDEN INDUSTRIE, STABFÖRMIGER ARTIKEL UND VERWENDUNG DER VORRICHTUNG**
APPARATUS AND METHOD FOR PRODUCING A ROD IN THE TOBACCO-PROCESSING INDUSTRY, ROD-SHAPED ARTICLE AND USE OF THE APPARATUS
DISPOSITIF ET PROCÉDÉ POUR PRODUIRE UN BOUDIN DE L'INDUSTRIE DE TRAITEMENT DU TABAC, ARTICLE EN FORME DE TIGE ET UTILISATION DU DISPOSITIF

(30) Priorität: 23.06.2021 DE 102021116209
(43) Veröffentlichungstag der Anmeldung: 20.03.2024
(73) Patentinhaber: Körber Technologies GmbH, 21033 Hamburg (DE)
(72) Erfinder: BLEWONSKA, Jan, 21339 Lüneburg (DE); VOß, Helmut, 24537 Neumünster (DE); JANTHUR, Thomas, 22149 Hamburg (DE); KLINDWORTH, Jan-Hinrich, 24103 Kiel (DE); EL GENDY, Marco, 24558 Henstedt-Ulzburg (DE); STAMER, Martina, 22927 Grosshansdorf (DE); THIELE, Henning, 21481 Lauenburg (DE); KNÜPPEL, Mathias, 21029 Hamburg (DE); ECKERT, Karsten, 22967 Tremsbüttel (DE); HANEBUTH, Daniel, 21514 Güster (DE); WOLFF, Stephan, 21509 Glinde (DE); KRAUSE, Matthias, 21033 Hamburg (DE); SCHUBERT, Andreas, 21493 Schwarzenbek (DE); STOFFELS, Sven, 21465 Reinbek (DE)
(74) Vertreter: Seemann & Partner Patentanwälte mbB
(86) Internationale Anmeldenummer: PCT/EP2022/066677
(87) Internationale Veröffentlichungsnummer: WO 2022/268684

(56) Entgegenhaltungen:
- WO-A2-2006/014995
- DE-A1- 102015 010 563
- DE-A1- 102018 106 826
- DE-A1- 102019 125 295

## Beschreibung

Die Erfindung betrifft eine Vorrichtung zum Herstellen eines Strangs der Tabak verarbeitenden Industrie, umfassend eine Strangmaschine mit einer Stranginhaltbereitstellungseinheit und einer stromabwärts der Stranginhaltbereitstellungseinheit angeordneten Strangformungseinheit, wobei die Stranginhaltbereitstellungseinheit dazu eingerichtet ist, einen Materialstrang aus einem Tabakmaterial bereitzustellen, und wobei die Strangformungseinheit dazu eingerichtet ist, den von der Stranginhaltbereitstellungseinheit bereitstellbaren Materialstrang in einer Formateinheit mit einem Umhüllungsstreifen zu umhüllen. Ferner betrifft die Erfindung ein Verfahren zum Herstellen eines Strangs der Tabak verarbeitenden Industrie mit einer solchen Vorrichtung. Schließlich betrifft die Erfindung einen stabförmigen Artikel, hergestellt aus einem Strang der Tabak verarbeitenden Industrie und die Verwendung einer genannten Vorrichtung zur Durchführung des genannten Verfahrens.

Stabförmige Artikel der Tabak verarbeitenden Industrie sind allgemein bekannt. Es handelt sich bei diesen beispielsweise um Zigaretten, Zigarren oder allgemein um Tabakstöcke, Filter oder Filtersegmente. Neben diesen klassischen stabförmigen Artikeln sollen auch solche Artikel als stabförmige Artikel der Tabak verarbeitenden Industrie angesehen werden, welche eine stabförmige Form haben, die aber beim Konsum keinen Verbrennungsprozess erfordern. Ein Beispiel für solche stabförmigen Artikel der Tabak verarbeitenden Industrie sind sogenannte HnB-Artikel (Heat-not-Burn-Artikel). Bei diesen handelt es sich um ein Produkt der Tabak verarbeitenden Industrie, welches beim Konsum erhitzt, jedoch nicht verbrannt wird. Beim Konsum eines HnB-Artikels wird durch die Übertragung von Wärme, beispielsweise von einer elektrisch betriebenen Wärmequelle, auf ein in dem HnB-Artikel vorhandenes aerosolbildendes Substrat Dampf erzeugt. Dieser Dampf ist für den Konsum bestimmt und enthält Aroma- und Inhaltsstoffe. Als aerosolbildendes Substrat kommt vielfach eine tabakhaltige Substanz zum Einsatz, welche anders als bei herkömmlichen Rauchprodukten jedoch nicht verbrannt wird. In vielen Fällen wird als tabakhaltige Substanz eine Folie aus rekonstituiertem Tabakmaterial (Reconfolie) verwendet.

Klassische stabförmige Artikel der Tabak verarbeitenden Industrie, wie beispielsweise Zigaretten, Zigarren, Zigarillos oder allgemein Tabakstöcke, werden in manchen Fällen mit zusätzlichen aromabildenden Substanzen versehen. Aromabildende Zusatzstoffe sind beispielsweise aromatisierte Fäden oder Streifen, welche in den Tabakstock integriert werden. Aus GB 2 260 887 A ist ein Verfahren und eine Vorrichtung bekannt, bei der das dem Saugstrangförderer zugeführte Tabakmaterial mit Zusatzstoff versehen wird. Der Zusatz kann in Form eines kontinuierlichen oder auch diskontinuierlichen Elements eingebracht werden. Es ist ebenso vorgesehen, den Zusatzstoff aufzusprühen. Das Zusatzelement kann im Wesentlichen starr oder unbiegsam sein, beispielsweise in Form eines Stabs, Rohrs oder eines Zylinders. Aus DE 36 02 846 A1 ist ein rauchbarer Artikel bekannt, beispielsweise eine Zigarette, welche ein Kernelement und ein Umhüllungsmaterial umfasst. Beim Herstellen der Zigarette aus einem axialen Kernelement aus Füllmaterial und einer Hülle aus Rauchmaterial werden eine Bahn aus äußerem Umhüllungsmaterial, ein Strom des Rauchmaterials und ein vorgeformter Strang, der das Kernelement bildet, dem Format einer Zigarettenherstellungsmaschine zugeführt. Der Strang, der das Kernelement bildet, wird in einer weiteren Strangherstellungsmaschine gefertigt. Aus EP 2 219 481 A1 ist ein Filter für einen stabförmigen Artikel der Tabak verarbeitenden Industrie bekannt. Ein Umhüllungspapier des Filterstopfens wird mit einem Klebstoff auf der Peripherie des Filtermaterials befestigt, wobei der Klebstoff einen Aromastoff enthält. Aus WO 2020/211294 A1 ist ein Artikel der Tabak verarbeitenden Industrie bekannt, der eine gefaltete Bahn aus einem aromatisierten Material umfasst. In dieses wird ein Faden aus papierbasiertem Gel eingelegt.

Aus DE 10 2018 106 826 A1 ist eine Vorrichtung sowie ein Verfahren zum Herstellen eines Strangs aus rekonstituiertem Tabakmaterial bekannt. Die Vorrichtung umfasst eine Trennvorrichtung, mit der eine Flachbahn aus rekonstituiertem Tabakmaterial in eine Vielzahl von Streifen aufgetrennt wird. Die Trennvorrichtung weist hierzu eine erste und eine mit dieser zusammenwirkende zweite Walze auf, wobei die Mantelflächen der Walzen in Axialrichtung abwechselnd in Umfangsrichtung geschlossen umlaufenden Nuten und Erhebungen aufweisen. In einem Wirkbereich greifen die Erhebungen der ersten Walze in die Nuten der zweiten Walze und die Erhebungen der zweiten Walze in die Nuten der ersten Walze. Die auf diese Weise ausgestaltete Trennvorrichtung ist dazu eingerichtet unmittelbar benachbarte Streifen entlang einer vorbestimmten Trennlinie im Wirkbereich voneinander zu trennen, indem die Flachbahn quer zu der Trennlinie so stark überdehnt wird, dass sie entlang der Trennlinie auseinanderreißt. Die Vorrichtung umfasst ferner eine Strangformungseinheit die dazu eingerichtet ist aus der Vielzahl von Streifen einen Strang aus rekonstituiertem Tabakmaterial zu bilden.

Aus der DE 10 2019 125 295 A1 ist eine weitere Vorrichtung sowie ein Verfahren zum Herstellen eines Strangs der Tabak verarbeitenden Industrie bekannt. Die Vorrichtung umfasst eine Trennvorrichtung die dazu eingerichtet ist eine Flachbahn in eine Vielzahl von Streifen aufzutrennen.

Dies erfolgt mit einer ersten und einer mit dieser zusammenwirkenden zweiten Walze, deren Mantelflächen abwechselnd umlaufende Nuten und Erhebungen aufweisen. Die Flachbahn wird in separate Streifen aufgetrennt. Eine erste Breite einer ersten Erhebung der ersten oder zweiten Walze und eine erste zugehörige Breite einer mit dieser ersten Erhebung zusammenwirkenden ersten Nut der zweiten oder ersten Walze sind größer oder kleiner als eine Breite einer zweiten Erhebung der ersten oder zweiten Walze und einer zweiten zugehörigen Breite einer mit der zweiten Erhebung zusammenwirkenden zweiten Nut der zweiten oder ersten Walze. So können mit der aus diesem Dokument bekannten Trennvorrichtung eine Vielzahl von Streifen unterschiedlicher Breite zur Verarbeitung in einem Strang der Tabak verarbeitenden Industrie bereitgestellt werden.

Aus der WO 2006/014995 A2 ist eine weitere Vorrichtung sowie ein Verfahren zum Herstellen eines Strangs der Tabak verarbeitenden Industrie bekannt.

Es ist eine Aufgabe der Erfindung, eine Vorrichtung zum Herstellen eines Strangs der Tabak verarbeitenden Industrie, ein Verfahren zum Herstellen eines Strangs der Tabak verarbeitenden Industrie sowie einen stabförmigen Artikel und die Verwendung einer Vorrichtung anzugeben, wobei eine verbesserte und flexiblere Möglichkeit geschaffen werden soll, Zusatzstoffe in den Tabakstock zu integrieren.

Die Aufgabe wird gelöst durch die Vorrichtungen bzw. einem Verfahren mit den Merkmalen der unabhängigen Ansprüche 1, 3, 13 und 15.

Vorteilhaft ist es mit der Vorrichtung möglich, die dem Tabakmaterial hinzugefügte Menge an Streifenmaterial einfach und flexibel zu variieren. Das Streifenmaterial wird durch Längsschneiden der Flachbahn erhalten. Die Flachbahn kann aus einem beliebigen Material hergestellt sein, erfindungsgemäß handelt es sich jedoch um ein aromatisiertes Material. Beispielsweise kann die Flachbahn papierartig sein oder aus einem Tabakmaterial hergestellt sein. Das Material der Flachbahn kann mit einem oder mehreren Aromen, Inhalts- und/oder Wirkstoffen versetzt sein, so dass sich durch mehr oder weniger große Massezugabe in Form der Flachbahn in den Materialstrang ein Aroma der aus dem Materialstrang hergestellten stabförmigen Artikel der Tabak verarbeitenden Industrie einstellen lässt. Die Masse des zugeführten Streifenmaterials kann einfach über die Breite der von der Bereitstellungsvorrichtung der Trennvorrichtung zugeführten Flachbahn variiert werden. Eine schmalere Flachbahn bedeutet wenig Streifenmaterial, eine breitere Flachbahn bedeutet mehr Material, welches in Form von Streifen den Tabakstöcken hinzugefügt wird. Eine weitere Variationsmöglichkeit bietet die Breite der einzelnen Streifen. Schmale Streifen haben ein großes Oberflächen-zu-Volumenverhältnis. Dementsprechend werden sich Inhalts- und Wirkstoffe, beispielsweise Aromen, aus diesen Streifen bei Erwärmung schnell verflüchtigen und in den konsumierbaren Luftstrom übergehen. Breitere Streifen hingegen weisen ein kleineres und in diesem Sinne ungünstigeres Oberflächen-zu-Volumenverhältnis auf, ein Übertritt der Aroma- und Wirkstoffe wird in diesem Fall langsamer erfolgen. Je nach gewünschtem Eigenschaftsprofil der hergestellten stabförmigen Artikel kann auf einfache Weise eine Variation vorgenommen werden.

Ferner ist es vorteilhaft mit der erfindungsgemäßen Vorrichtung möglich, eine außermittige Positionierung der Streifen vorzunehmen. Bei herkömmlichen Artikeln der Tabak verarbeitenden Industrie ist die Positionierung (betrachtet im Querschnitt des Tabakstocks) von beispielsweise geschmacksstoffangereicherten Fäden oder dergleichen im Tabakstock unkritisch. Bei HnB-Artikeln ist dies nicht unbedingt der Fall. Während klassische Artikel der Tabak verarbeitenden Industrie beim Konsum verbrennen oder verglühen und infolge der Hitzeentwicklung die Aroma- und Inhaltsstoffe in den zum Konsum bestimmten Rauchstrom übergehen, werden HnB-Artikel beispielsweise durch ein elektrisch betriebenes Heizelement erhitzt und nicht verbrannt. Der Wärmeeintrag in den Tabakstock des stabförmigen Artikels erfolgt bei einem HnB-Artikel in einigen Fällen von der Außenseite her, also über die Mantelfläche des Artikels. In anderen Fällen erfolgt der Wärmeeintrag durch ein zentral in den Tabakstock eingeführtes Heizelement. In beiden Fällen ist es vorteilhaft, wenn sich die Streifen, die beispielsweise aus einem mit Aromastoffen versehenen Flachteil hergestellt sind, nicht zentral und in diesem Sinne außermittig im Tabakstock befinden. Wird die zur Erwärmung des Materials des Tabakstocks eingesetzte Wärme über die Mantelfläche eingekoppelt, werden zentral im Tabakstock angeordnete Streifen erst recht spät während des Konsums erwärmt, geben also dementsprechend erst gegen Ende des Zeitraums, in dem der Konsum erfolgt, ihre Wirk- und Inhaltsstoffe ab. Sind hingegen die Streifen näher an der Mantelfläche angeordnet, werden diese während des Zeitraums des Konsums früher erwärmt und geben dementsprechend auch früher ihre Wirk- und Inhaltsstoffe ab. Erfolgt die Erwärmung des Materials des Tabakstocks über ein zentral in diesen eingeführtes Heizelement, könnten zentral im Tabakstock vorhandene Streifen diesen Vorgang behindern und gegebenenfalls zu einer Beschädigung des Heizelements führen. Auch für eine solche Vorrichtung ist es also vorteilhaft, wenn die Streifen näher an der Peripherie (wiederum betrachtet im Querschnitt des Tabakstocks) angeordnet sind.

Außerdem ist die Vorrichtung ohne größere Umbaumaßnahmen aus einer herkömmlichen Vorrichtung, in welcher keine aus einer Flachbahn geschnittene Streifen in den Tabakstock eingeführt werden, erhältlich. Mit anderen Worten kann also eine herkömmliche Maschine durch lediglich geringfügige Umbaumaßnahmen in die erfindungsgemäße Vorrichtung umgebaut werden.

Bei der Flachbahn kann es sich neben einem papierartigen oder sonstigen beliebigen Material auch um rekonstituiertes Tabakmaterial (Recon) handeln. Das rekonstituierte Tabakmaterial kann insbesondere aromatisiertes Tabakmaterial sein. Es kann sich ebenfalls, gegebenenfalls auch zusätzlich, um Tabakmaterial handeln, welches zusätzliche Wirkstoffe enthält. Das rekonstituierte Tabakmaterial kann sowohl nach dem Papierverfahren als auch nach dem Slurry-Verfahren hergestellt sein. Als Flachbahn ist allgemein ein Flachteil geeignet, bei dem es sich nicht notwendigerweise um rekonstituiertes Tabakmaterial handelt. Dieses Flachteil ist mit Aroma- und/oder Wirkstoffen versehen.

Erfindungsgemäß ist vorgesehen, dass die Stranginhaltbereitstellungseinheit ein Saugband umfasst, auf welches Tabakmaterial aufschauerbar ist, so dass von der Stranginhaltbereitstellungseinheit ein Materialstrang aus aufgeschauertem Tabakmaterial bereitstellbar ist. Die Zufuhrvorrichtung ist derart angeordnet, dass die Streifen dem Tabakmaterial in einem Bereich der Strangmaschine zuführbar sind, welcher sich von dem Saugband, wobei das Saugband eingeschlossen ist, bis zu der der Formateinheit erstreckt, wobei wiederum die Formateinheit eingeschlossen ist.

Bei dem Tabakmaterial handelt es sich beispielsweise um Tabakfeinschnitt, welcher insbesondere aus Tabakblättern hergestellt ist. Bei dem Tabakmaterial kann es sich jedoch auch um Tabakkleinteile, insbesondere solche aus rekonstituiertem Tabakmaterial, handeln. Vorteilhaft ist es gemäß der genannten Ausführungsform möglich, die aus der Flachbahn geschnittenen Streifen flexibel in einen Tabakstrang, der aus einem solchen Tabakmaterial hergestellt ist, zu integrieren.

Gemäß einer vorteilhaften Ausführungsform ist die Vorrichtung dadurch fortgebildet, dass die Streifen dem aufschauerbaren Tabakmaterial in einem Aufschüttbereich des Saugbands der Stranginhaltbereitstellungseinheit zuführbar sind. Indem die Streifen dem aufgeschauerten Tabakmaterial im Aufschüttbereich des Saugbands zugeführt werden, ist sichergestellt, dass zwischen dem Saugband und den Streifen eine minimale Menge an Tabakmaterial vorhanden ist. Dies führt dazu, dass die Streifen nicht direkt an der äußeren Oberfläche (Mantelfläche) des stabförmigen Artikels platziert werden.

Gemäß einer weiteren Ausführungsform ist die Vorrichtung dadurch fortgebildet, dass die Streifen dem aufschauerbaren Tabakmaterial an einer Position innerhalb des Aufschüttbereichs zuführbar sind, wobei diese Position einen vorgegebenen Abstand von einem stromaufwärts gelegenen Anfang des Aufschüttbereichs aufweist.

Durch eine Variation der Position, an der die Streifen dem aufgeschauerten Tabakmaterial zugeführt werden, kann der Abstand der Streifen von einer äußeren Mantelfläche des stabförmigen Artikels eingestellt werden. Wird diese Position so gewählt, dass sich eine größere Menge an aufgeschauertem Tabakmaterial bereits auf dem Saugband angesammelt hat und erst an dieser Position die Streifen dem Prozess zugeführt werden, so werden die Streifen im stabförmigen Artikel weiter in Richtung des Zentrums positioniert. Wird die Position hingegen stromaufwärts der zuvor beschriebenen Position gewählt, so hat sich erst eine geringere Menge an aufschauerbarem Tabakmaterial an dem Saugband angesammelt und die Streifen werden weiter in Richtung der Peripherie, also näher an der äußeren Mantelfläche, innerhalb des stabförmigen Artikels positioniert.

Gemäß der beiden zuvor genannten Ausführungsformen werden die Streifen der Vorrichtung im Aufschüttbereich des Saugbands der Stranginhaltbereitstellungseinheit zugeführt. Das Tabakmaterial, welches bevorzugt aus Kleinteilen besteht, kann nicht nur auf ein Saugband aufgeschauert werden, es kann erfindungsgemäß auch in Form von Tabakmateriallängsstreifen bereitgestellt werden, wobei die Strangformung in der Strangformungseinheit identisch bleibt.

So ist weiter erfindungsgemäß vorgesehen, dass die Stranginhaltbereitstellungseinheit eine Trennvorrichtung umfasst, welche dazu eingerichtet ist, eine Tabakmaterialflachbahn in eine Vielzahl von Längsstreifen aufzutrennen. Die Trennung der Längsstreifen erfolgt zumindest abschnittsweise, was bedeutet, dass die einzelnen Längsstreifen in regelmäßigen oder unregelmäßigen Abständen durch Querstege miteinander verbunden sein können. Die Stranginhaltbereitstellungseinheit ist dazu eingerichtet, einen Materialstrang aus Tabakmateriallängsstreifen bereitzustellen.

Gemäß dieser Ausführungsform wird also das Tabakmaterial des hergestellten Strangs aus einer Tabakmaterialflachbahn, welche in Längsstreifen aufgetrennt wird, bereitgestellt. Bei der Tabakmaterialflachbahn kann es sich wiederum bevorzugt um rekonstituiertes Tabakmaterial handeln, welches beispielsweise nach dem Papierverfahren oder nach dem Slurry-Verfahren hergestellt ist.

Gemäß einer beispielhaften, nicht unter den Schutzbereich der Ansprüche fallenden, Ausführungsform ist eine Stranginhaltbereitstellungseinheit vorgesehen, welche keine Trennvorrichtung umfasst, und zur Bereitstellung eines Materialstrangs aus einer Tabakmaterialflachbahn eine Krimp- oder Raffvorrichtung umfasst. Das heißt, die Tabakmaterialflachbahn wird ihrer Breite nach fortlaufend zusammengerafft, so dass ein gekrimptes oder gerafftes Flächengebilde entsteht, welches anstatt der zuvor beschriebenen Tabakmateriallängsstreifen den Materialstrang bildet.

Für alle zuvor beschriebenen Ausführungsformen gilt, dass zusätzlich oder alternativ die Streifen in der Vorrichtung der Tabak verarbeitenden Industrie im Bereich der Formateinheit zugeführt werden können. Demgemäß ist in einer weiteren vorteilhaften Ausführungsform die Vorrichtung dadurch fortgebildet, dass die Streifen dem von der Stranginhaltbereitstellungseinheit bereitstellbaren Materialstrang im Bereich der Formateinheit zuführbar sind.

Im Bereich der Formateinheit liegt bereits der fertig aufgeschauerte und getrimmte Materialstrang oder der Materialstrang aus Tabakmateriallängsstreifen vor, welcher anschließend in der Formateinheit die Strangformung durchläuft. Wird beispielhaft angenommen, dass sich das Saugband oberhalb des Strangs befindet, der Strang also von unten auf das Saugband aufgeschauert und so gebildet wird, so befinden sich die Streifen, die, wie zuvor erläutert, im Bereich des Saugbands der Stranginhaltbereitstellungseinheit dem Tabakmaterial zugeführt werden, in einem oberen Bereich des Tabakstrangs. Indem Streifen zusätzlich oder alternativ im Bereich der Formateinheit zugeführt werden, können diese im unteren Bereich des Tabakstrangs hinzugefügt werden. Diese Anordnung der Streifen wird erreicht, in dem die Streifen gemeinsam mit dem Umhüllungsmaterial, vorzugsweise Umhüllungspapier, der Formateinheit zugeführt werden. Je nach gewünschtem Endprodukt kann die eine oder die andere Option oder aber beide Optionen gewählt werden, können also Streifen im Bereich des Saugbands oder im Bereich der Formateinheit zugeführt werden. Ein weiterer Grund sich für die eine oder andere Option zu entscheiden kann darin liegen, welche der beiden Optionen sich möglichst problemlos in eine bestehende Vorrichtung integrieren lässt, dies gilt selbstverständlich auch für solche Ausführungsformen, bei denen ein Materialstrang aus Tabakmateriallängsstreifen bereitgestellt wird.

Die Vorrichtung, gemäß der die Zufuhrvorrichtung derart angeordnet ist, dass die Streifen den von der Stranginhaltbereitstellungseinheit bereitstellbaren Materialstrang im Bereich der Formateinheit zuführbar sind, kann vorteilhaft dadurch fortgebildet werden, dass die Formateinheit einen Papiereinfädler zur Zufuhr des Umhüllungsstreifens umfasst, wobei der Papiereinfädler ferner als Zufuhrvorrichtung zum Zuführen der Streifen in den Materialstrang ausgebildet ist. Indem der Papiereinfädler zusätzlich als Zufuhrvorrichtung zum Zuführen der Streifen ausgebildet wird, kann eine bestehende Vorrichtung, nämlich durch einfachen Austausch des Papiereinfädlers, besonders einfach und schnell umgerüstet werden.

Die Vorrichtung zum Herstellen eines Strangs der Tabak verarbeitenden Industrie, welche eine Stranginhaltbereitstellungseinheit aufweist, die eine Tabakmaterialflachbahntrennvorrichtung umfasst, welche dazu eingerichtet ist, eine Tabakmaterialflachbahn in eine Vielzahl von Tabakmateriallängsstreifen aufzutrennen, so dass von der Stranginhaltbereitstellungseinheit ein Materialstrang aus Tabakmateriallängsstreifen bereitstellbar ist, ist insbesondere wie folgt fortgebildet: Die Zufuhrvorrichtung umfasst eine Streifenzufuhrvorrichtung, die dazu eingerichtet ist, eine Vielzahl von Streifen dem Materialstrang aus Tabakmateriallängsstreifen hinzuzufügen.

Diese Zufuhrvorrichtung ist gemäß einer weiteren Ausführungsform derart fortgebildet, dass die Streifenzufuhrvorrichtung ein Einlauftrichter ist, welcher dazu eingerichtet und angeordnet ist, die Vielzahl von Streifen dem Materialstrang in einem im Querschnitt betrachtet zentralen Bereich zuzuführen. Vorteilhaft ist bei einer solchen Ausführungsform ferner insbesondere vorgesehen, dass die Zufuhrvorrichtung derart angeordnet ist, dass die Streifen dem von der Stranginhaltbereitstellungseinheit bereitstellbaren Materialstrang im Bereich der Formateinheit zuführbar sind.

Gemäß einer weiteren und hierzu alternativen Ausführungsform ist ferner vorgesehen, dass die Streifenzufuhrvorrichtung eine Mehrzahl von Führungskanälen umfasst, in denen Streifenbündel, die jeweils eine Teilmenge der Vielzahl von Streifen umfassen, führbar sind.

Während mit Hilfe des Einlauftrichters die Streifen dem Materialstrang bevorzugt in einem kompakten Bündel, welches alle Streifen umfasst, zentral hinzugefügt werden, erlaubt es eine Streifenzufuhrvorrichtung mit einer Mehrzahl von Führungskanälen, die Vielzahl der Streifen über den Querschnitt des Materialstrangs zu verteilen. Die Vorrichtung kann vorteilhaft flexibel an die Art des gewünschten Produkts angepasst werden.

Gemäß einer weiteren Ausführungsform ist die Streifenzufuhrvorrichtung mit einer Mehrzahl von Führungskanälen derart fortgebildet, dass diese als Führungsring ausgestaltet ist. Ein solcher Führungsring umfasst entlang seines Umfangs insbesondere gleichverteilt angeordnete Führungskanäle und ist dazu eingerichtet und angeordnet, die Streifenbündel dem Materialstrang in einem im Querschnitt betrachtet peripheren Bereich, insbesondere entlang eines Umfangs des Materialstroms gleichverteilt, zuzuführen.

Wie bereits zuvor erwähnt, sind die Streifen mit Aroma- und/oder Zusatzstoffen versehen. Fernen können die Streifen Tabakmaterial enthalten, was jedoch nicht unbedingt erforderlich ist. Beispielsweise handelt es sich bei den Streifen um aromatisiertes RECON-Material.

Sofern die Vorrichtung zum Herstellen eines Strangs eingesetzt wird, welcher der Herstellung von HnB-Artikeln dient, kann eine Anordnung dieser mit Aroma- und/oder Zusatzstoffen versehenen Streifen wahlweise zentral oder peripher im HnB-Artikel wünschenswert und vorteilhaft sein. Wird der HnB-Artikel beispielsweise über ein zentrales Heizelement oder Heizblatt erhitzt, kann es wünschenswert sein, die beispielsweise aromatisierten Streifen eher in der Peripherie des HnB-Artikels anzuordnen. Wird hingegen der HnB-Artikel von seiner Außenseite her erwärmt, kann es wünschenswert sein, die beispielsweise aromatisierten Streifen zentral in dem HnB-Artikel anzuordnen. Vorteilhaft erlaubt die Vorrichtung gemäß der genannten Ausführungsformen eine flexible Anpassung der Vorrichtung an die gewünschte Variante des mit dieser hergestellten Produkts. Neben der zuvor genannten gezielten Positionierung der Streifen in dem Materialstrang kann es ebenfalls wünschenswert sein, die Streifen im Materialstrang, betrachtet im Querschnitt des Materialstrangs, verteilt, insbesondere gleichverteilt, anzuordnen. Dieses Ziel kann mit Hilfe einer Ausführungsform der Vorrichtung erreicht werden, welche wie folgt fortgebildet ist: Die Streifenzufuhrvorrichtung ist ein Verteilerblock mit nebeneinander angeordneten Führungskanälen, insbesondere mit entlang einer Linie, ferner insbesondere entlang einer Geraden angeordneten Führungskanälen. Der Verteilerblock ist dazu eingerichtet und angeordnet, die Streifenbündel, welche wiederum durch die Führungskanäle hindurchgeführt sind, dem Materialstrang in einem aufgefächerten Zustand zuzuführen. Die Streifenbündel werden dem Materialstrang insbesondere in einem Bereich vor der Formateinheit zugeführt. In diesem Bereich, beispielsweise im Bereich eines trichterförmig zulaufenden Führungsblechs, welches im Kontext der vorliegenden Beschreibung auch als Unterführung bezeichnet wird, liegen die Streifen des Materialstrangs aufgefächert, d.h. nicht räumlich verdichtet, vor. Die räumliche Verdichtung zu einem Strang und die eigentliche Strangbildung geschieht weiter stromabwärts. Die Streifenbündel legen gemeinsam mit den Streifen des Materialstrangs eine gewisse Transportstrecke auf der Unterführung zurück und werden während dieses Transports auf der Transportstrecke im Materialstrang gleichmäßig verteilt.

Gemäß einer weiteren vorteilhaften Ausführungsform ist die Vorrichtung der Tabak verarbeitenden Industrie dadurch fortgebildet, dass die Trennvorrichtung dazu eingerichtet ist, die Vielzahl von Streifen in eine erste Gruppe und eine zweite Gruppe aufzutrennen. Ferner ist die Vorrichtung dadurch fortgebildet, dass die Trennvorrichtung eine erste und eine zweite Trenneinheit umfasst, wobei die erste Trenneinheit dazu eingerichtet ist, die Flachbahn in eine erste Teilflachbahn und eine zweite Teilflachbahn aufzutrennen und die zweite Trenneinheit dazu eingerichtet ist, die erste Teilflachbahn in die erste Gruppe von Streifen und die zweite Teilflachbahn in die zweite Gruppe von Streifen aufzutrennen.

Die erste und die zweite Gruppe von Streifen kann beispielsweise dem ersten bzw. zweiten Strang einer Doppelstrangmaschine zugeführt werden. Alternativ kann die erste Gruppe von Streifen der Vorrichtung im Bereich des Saugbands und die zweite Gruppe von Streifen im Bereich der Formateinheit zugeführt werden. Durch doppelte Ausführung der Trennvorrichtung ist dies auch bei einer Zweistrangmaschine möglich.

Gemäß weiterer Ausführungsformen ist die Vorrichtung dadurch fortgebildet, dass die Strangmaschine eine Doppelstrangmaschine ist und die Zufuhrvorrichtung eine erste und eine zweite Zufuhreinheit umfasst und die erste Zufuhreinheit dazu eingerichtet ist, die erste Gruppe von Streifen dem ersten Strang der Doppelstrangmaschine zuzuführen und die zweite Zufuhreinheit dazu eingerichtet ist, die zweite Gruppe von Streifen dem zweiten Strang der Doppelstrangmaschine zuzuführen.

Alternativ ist die Vorrichtung dadurch fortgebildet, dass die Zufuhrvorrichtung eine erste Zufuhreinheit und eine zweite Zufuhreinheit umfasst, wobei die erste Zufuhreinheit derart angeordnet ist, dass die Streifen der ersten Gruppe dem aufschauerbaren Tabakmaterial im Aufschüttbereich des Saugbands der Stranginhaltbereitstellungseinheit zuführbar sind und die zweite Zufuhreinheit derart angeordnet ist, dass die Streifen der zweiten Gruppe dem von der Stranginhaltbereitstellungseinheit bereitstellbaren Materialstrang im Bereich der Formateinheit zuführbar sind.

In einer weiteren erfindungsgemäßen Ausführungsform ist die Vorrichtung so ausgestaltet, dass die Stranginhaltbereitstellungseinheit dazu eingerichtet ist, eine Tabakmaterialflachbahn der Trennvorrichtung zuzuführen, wobei die Trennvorrichtung dazu eingerichtet ist, die Flachbahn, welche aus einem mit Aroma-, Wirk- und/oder anderen Inhaltsstoffen versehenen Material hergestellt ist, gemeinsam, insbesondere gleichzeitig oder in einem gemeinsamen Arbeitsschritt, mit der Tabakmaterialflachbahn in eine Vielzahl von Streifen und Tabakmateriallängsstreifen aufzutrennen. Die Trennvorrichtung wirkt vorteilhaft auch als Zufuhrvorrichtung, denn während des Schneidens oder Auftrennens fügt sie die erzeugte Vielzahl von Streifen dem Materialstrang aus Tabakmateriallängsstreifen hinzu. Vorteilhaft hat die Trennvorrichtung also eine Doppelfunktion.

Die Vorrichtung ist ferner dadurch fortgebildet, dass die Trennvorrichtung dazu eingerichtet ist, die Flachbahn intermittierend in eine Vielzahl von Streifen aufzutrennen. Dies bedeutet, dass die Trennvorrichtung derart ausgestaltet und eingerichtet ist, dass sie den an der Flachbahn vorgenommenen Trennvorgang zumindest temporär unterbrechen kann, und in diesem Sinne eine intermittierende Auftrennung der Flachbahn in eine Vielzahl von Streifen vornimmt.

Handelt es sich bei der Trennvorrichtung beispielsweise um eine Vorrichtung, wie sie in der DE 10 2018 106 826 A1 der gleichen Anmelderin offenbart ist, so können die in diesem Referenzdokument im Zusammenhang mit den Figuren 1 und 2 beschriebenen Walzen der Trennvorrichtung zur Realisierung einer Intermittierung beispielsweise temporär, d.h. kurzzeitig, auseinandergefahren werden. Mit anderen Worten können die Walzen temporär derart voneinander getrennt werde, dass sie nicht mehr miteinander in Eingriff stehen. Indem auf diese Weise der Spalt zwischen den beiden Walzen vergrößert wird, findet keine oder keine vollständige Trennung der Flachbahn in Längsstreifen mehr statt. Es entsteht ein Verbindungsbereich, der im Kontext der vorliegenden Beschreibung auch als Intermittierung bezeichnet werden soll. Durch diesen Vorgang ist ein Materialstrang bereitstellbar, bei dem in einem entlang seiner Längsrichtung räumlich begrenzten Verbindungsbereich, der zuvor beschrieben wurde, zumindest zwei, insbesondere alle, Streifen des Materialstrangs miteinander verbunden sind.

Eine solche Intermittierung kann in regelmäßigen Abständen vorgesehen werden. Alternativ kann die Intermittierung ereignisgetrieben, insbesondere gesteuert oder geregelt, vorgesehen bzw. vorgenommen werden. Im letzteren Fall ist die Vorrichtung gemäß einem Ausführungsbeispiel wie folgt fortgebildet.

Die Vorrichtung umfasst insbesondere einen stromabwärts der Trennvorrichtung angeordneten Streifenabrisssensor und/oder einen stromaufwärts der Trennvorrichtung angeordneten Spleißerkennungssensor. Dieser oder diese beiden Sensoren ist/sind mit einer Steuereinheit gekoppelt. Diese Steuereinheit ist dazu eingerichtet, die Trennvorrichtung derart anzusteuern, dass bei Erkennung eines Streifenabrisses durch den Streifenabrisssensor und/oder bei Erkennung einer Spleißstelle durch den Spleißerkennungssensor das Auftrennen der Flachbahn intermittiert wird.

Durch die Auftrennung der Flachbahn entsteht eine Vielzahl von Längsstreifen, welche, sofern beispielsweise als Flachbahn RECON-Material eingesetzt wird, relativ empfindlich gegenüber Zugkräften sind. So kann es vorkommen, dass ein einzelner Streifen beispielsweise direkt während des Auftrennens der Flachbahn abreißt. Um diesen Streifen für die darauffolgenden Prozessschritte nicht zu verlieren, ist es wünschenswert, den abgerissenen Streifen wieder in den Produktionsprozess zurückzuholen. Dies erfolgt, indem eine Intermittierung vorgesehen wird, in welcher insbesondere alle Streifen der Flachbahn quer zur Längsrichtung der Flachbahn miteinander verbunden sind, so dass der aus dem Prozess verlorene Streifen wieder in den Prozess zurückgeführt wird.

Eine Spleißstelle, also eine Verbindungsstelle, an der eine auslaufende Flachbahn mit einer dem Prozess neu hinzugefügten Flachbahn verbunden wird, weist vielfach eine doppelte Materialstärke auf. Es kann wünschenswert sein, in einem solchen Bereich keine Auftrennung der Flachbahn in Längsstreifen vorzunehmen, da die aus einem Strang von Längsstreifen dieser Art hergestellten Produkte möglicherweise nicht die gewünschten Eigenschaften aufweisen. So kann eine Intermittierung in dem Bereich der Spleißstelle realisiert werden.

In beiden Fällen gilt, dass die aus diesen Bereichen des Materialstrangs hergestellten Produkte zu einem späteren Zeitpunkt des Herstellungsverfahrens aus dem Prozess ausgeschleust werden können.

Die Aufgabe wird ferner gelöst durch ein Verfahren zum Herstellen eines Strangs der Tabak verarbeitenden Industrie gemäß Anspruch 15.

Auf das Verfahren zum Herstellen eines Strangs der Tabak verarbeitenden Industrie treffen gleiche oder ähnliche Vorteile zu, wie sie bereits zuvor im Hinblick auf die Vorrichtung der Tabak verarbeitenden Industrie erwähnt wurden. Es kann ein flexibles Verfahren, welches insbesondere zur Herstellung von HnB-Artikeln geeignet ist, angegeben werden.

Gemäß einer vorteilhaften Ausführungsform ist das Verfahren dadurch fortgebildet, dass die Stranginhaltbereitstellungseinheit ein Saugband umfasst, auf welches Tabakmaterial aufgeschauert wird, so dass von der Stranginhaltbereitstellungseinheit ein Materialstrang aus aufgeschauertem Tabakmaterial bereitgestellt wird, und wobei die Zufuhrvorrichtung derart angeordnet ist, dass die Streifen dem Tabakmaterial in einem Bereich der Strangmaschine zuführbar sind, welcher sich von und einschließlich dem Saugband bis zu der und einschließlich der Formateinheit erstreckt.

Das Verfahren ist vorzugsweise dadurch fortgebildet, dass die Streifen dem aufgeschauerten Tabakmaterial in einem Aufschüttbereich des Saugbands der Stranginhaltbereitstellungseinheit zugeführt werden.

Vorteilhaft ist das Verfahren ferner dadurch fortgebildet, dass die Stranginhaltbereitstellungseinheit eine Trennvorrichtung umfasst, welche eine Tabakmaterialflachbahn in eine Vielzahl von Tabakmateriallängsstreifen auftrennt. Wiederum kann vorgesehen sein, dass die Trennvorrichtung Tabakmateriallängsstreifen erzeugt, die in regelmäßigen oder unregelmäßigen Längsabständen durch Querstege miteinander verbunden sind. Die Stranginhaltbereitstellungseinheit stellt einen Materialstrang aus Tabakmateriallängsstreifen bereit.

Alternativ ist das Verfahren dadurch fortgebildet, dass die Streifen dem von der Stranginhaltbereitstellungseinheit bereitgestellten Materialstrang im Bereich der Formateinheit zugeführt werden.

Dieses Verfahren ist insbesondere dadurch fortgebildet, dass die Formateinheit einen Papiereinfädler zur Zufuhr des Umhüllungsstreifens umfasst, wobei der Papiereinfädler ferner als Zufuhrvorrichtung zum Zuführen der Streifen in den Materialstrang ausgebildet ist und die Streifen gemeinsam mit dem Umhüllungsstreifen dem Materialstrang zugeführt werden.

Vorteilhaft ist das Verfahren ferner dadurch fortgebildet, dass die Zufuhrvorrichtung eine Streifenzufuhrvorrichtung umfasst, wobei mit der Streifenzufuhrvorrichtung die Vielzahl von Streifen dem Materialstrang aus Tabakmaterial Längsstreifen hinzugefügt wird.

Gemäß einer vorteilhaften Weiterbildung dieses Verfahrens ist vorgesehen, dass die Streifenzufuhrvorrichtung ein Einlauftrichter ist, welcher die Vielzahl von Streifen dem Materialstrang in einem im Querschnitt betrachtet zentralen Bereich zuführt. Im Zusammenhang mit dieser Ausführungsform ist es insbesondere vorteilhaft, wenn die Streifen den von der Stranginhaltbereitstellungseinheit bereitgestellten Materialstrang im Bereich der Formateinheit zugeführt werden.

Gemäß einer vorteilhaften Weiterbildung dieses Verfahrens ist vorgesehen, dass die Streifenzufuhrvorrichtung ein Einlauftrichter ist, welcher die Vielzahl von Streifen dem Materialstrang in einem im Querschnitt betrachtet zentralen Bereich zuführt. Im Zusammenhang mit dieser Ausführungsform ist es insbesondere vorteilhaft, wenn die Streifen dem von der Stranginhaltbereitstellungseinheit bereitgestellten Materialstrang im Bereich der Formateinheit zugeführt werden.

Gemäß einer hierzu alternativen Ausführungsform ist vorgesehen, dass die Streifenzufuhrvorrichtung eine Mehrzahl von Führungskanälen umfasst, wobei Streifenbündel, die jeweils eine Teilmenge der Vielzahl von Streifen umfassen, durch die Führungskanäle geführt und dem Materialstrang zugeführt werden.

Ferner ist insbesondere vorgesehen, dass die Streifenbündelführungsvorrichtung ein Führungsring mit entlang seines Umfangs, insbesondere gleichverteilt angeordneten Führungskanälen ist. Die Streifenbündel werden dem Materialstrang, betrachtet im Querschnitt, in einem peripheren Bereich, insbesondere entlang eines Umfangs des Materialstrangs gleichverteilt zugeführt. Wiederum ist es in diesem Zusammenhang vorteilhaft, wenn die Streifen dem bereitgestellten Materialstrang im Bereich der Formateinheit zugeführt werden.

Ferner ist das Verfahren insbesondere dadurch fortgebildet, dass die Streifenzufuhrvorrichtung ein Verteilerblock mit nebeneinander angeordneten Führungskanälen ist, wobei die Streifenbündel durch die Führungskanäle hindurch dem Materialstrang in einem aufgefächerten Zustand zugeführt werden.

Gemäß einer weiteren vorteilhaften Ausführungsform ist das Verfahren dadurch fortgebildet, dass die Trennvorrichtung die Vielzahl von Streifen in eine erste Gruppe und eine zweite Gruppe auftrennt.

Dieses Verfahren ist ferner insbesondere dadurch fortgebildet, dass die Trennvorrichtung eine erste und eine zweite Trenneinheit umfasst, wobei die erste Trenneinheit die Flachbahn in eine erste Teilflachbahn und eine zweite Teilflachbahn auftrennt und die zweite Trenneinheit die erste Teilflachbahn in die erste Gruppe von Streifen und die zweite Teilflachbahn in die zweite Gruppe von Streifen auftrennt.

Gemäß einer weiteren vorteilhaften Ausführungsform zeichnet sich das Verfahren dadurch aus, dass die Strangmaschine eine Doppelstrangmaschine ist und die Zufuhrvorrichtung eine erste und eine zweite Zufuhreinheit umfasst und die erste Zufuhreinheit die erste Gruppe von Streifen dem ersten Strang der Doppelstrangmaschine zuführt und die zweite Bereitstellungseinheit die zweite Gruppe von Streifen dem zweiten Strang der Doppelstrangmaschine zuführt.

Gemäß einer weiteren vorteilhaften Ausführungsform ist das Verfahren dadurch fortgebildet, dass die Zufuhrvorrichtung eine erste Zufuhreinheit und eine zweite Zufuhreinheit umfasst, wobei die erste Zufuhreinheit Streifen der ersten Gruppe dem aufgeschauerten Tabakmaterial im Aufschüttbereich des Saugbands der Stranginhaltbereitstellungseinheit zuführt und die zweite Zufuhreinheit Streifen der zweiten Gruppe dem von der Stranginhaltbereitstellungseinheit bereitgestellten Materialstrang im Bereich der Formateinheit zuführt.

Das Verfahren ist insbesondere dadurch fortgebildet, dass die Stranginhaltbereitstellungseinheit eine Tabakmaterialflachbahn der Trennvorrichtung zuführt, wobei die Trennvorrichtung die Flachbahn, insbesondere gleichzeitig, in einem gemeinsamen Arbeitsschritt mit der Tabakmaterialflachbahn in eine Vielzahl von Streifen und Tabakmateriallängsstreifen auftrennt, so dass die Trennvorrichtung auch als Zufuhrvorrichtung wirkt und die Vielzahl von Streifen dem Materialstrang aus Tabakmateriallängsstreifen hinzufügt.

Gemäß einer weiteren vorteilhaften Ausführungsform ist das Verfahren dadurch fortgebildet, dass die Trennvorrichtung die Flachbahn intermittierend in eine Vielzahl von Streifen auftrennt, wodurch ein Materialstrang bereitgestellt wird, bei dem in einem entlang einer Längsrichtung des Materialstrangs räumlich begrenzten Verbindungsbereich zumindest zwei, insbesondere alle, Streifen des Materialstrangs miteinander verbunden sind. Wie bereits zuvor im Kontext der Vorrichtung gemäß Aspekten der Erfindung erwähnt, kann zum Herstellen eines Verbindungsbereichs die Trennvorrichtung, insbesondere, wenn diese so ausgestaltet ist, wie in der DE 10 2018 106 826 A1 der gleichen Anmelderin offenbart, realisiert werden, indem die in diesem Referenzdokument im Zusammenhang mit den Figuren 1 und 2 erläuterten Walzen zumindest kurzzeitig voneinander getrennt werden.

Gemäß einer vorteilhaften Weiterbildung des Verfahrens ist ferner vorgesehen, dass stromabwärts der Trennvorrichtung ein Streifenabrisssensor und/oder stromaufwärts der Trennvorrichtung ein Spleißerkennungssensor angeordnet sind/ist. Der oder die Sensor(en) ist/sind mit einer Steuereinheit verbunden und kommunizieren mit dieser. Die Steuereinheit steuert die Trennvorrichtung derart, dass bei Erkennung eines Streifenabrisses durch den Streifenabrisssensor und/oder bei Erkennung einer Spleißstelle durch den Spleißerkennungssensor das Auftrennen der Flachbahn intermittiert wird.

Gleiche oder ähnliche Vorteile und Weiterbildungen, wie sie im Hinblick auf die Vorrichtung erwähnt wurden, treffen auch auf das Verfahren in gleicher oder ähnlicher Weise zu, so dass auf Wiederholungen verzichtet werden soll.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen sind in den Ansprüchen definiert.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine Zigarettenstrangmaschine vom Typ PROTOS als beispielhafte Vorrichtung zum Herstellen eines Strangs der Tabak verarbeitende Industrie,
- Fig. 2: eine Schemazeichnung einer Vorrichtung zum Herstellen eines Strangs der Tabak verarbeitende Industrie, welche zwei mögliche Optionen für die Anordnung einer Zufuhrvorrichtung illustriert,
- Fig. 3: eine Schemazeichnung einer Vorrichtung zum Herstellen eines Strangs der Tabak verarbeitende Industrie, bei der Tabakmaterial in Form einer Tabakmaterialflachbahn bereitgestellt und verarbeitet wird,
- Fig. 4: eine Schemazeichnung einer weiteren Vorrichtung zum Herstellen eines Strangs, bei der Tabakmaterial in Form einer Tabakmaterialflachbahn bereitgestellt und verarbeitet wird, wobei die Trennvorrichtung dazu eingerichtet ist, die Flachbahn gemeinsam mit der Tabakmaterialflachbahn in eine Vielzahl von Streifen und Tabakmateriallängsstreifen aufzutrennen,
- Fig. 5: eine schematische Draufsicht auf eine Flachbahn, welche in eine Vielzahl von Streifen aufgetrennt und zu zwei Strängen von Streifen zusammengefasst wird,
- Fig. 6 und 7: schematisch vereinfachte Querschnittsansichten beispielhafter stabförmiger Artikel der Tabak verarbeitende Industrie, wobei die Anordnung der im Strang vorhandenen Streifen illustriert ist,
- Fig. 8: eine vereinfachte Schnittansicht durch einen Papiereinfädler, welcher dazu eingerichtet ist, als Zufuhrvorrichtung für Streifen aus Tabakmaterial zu dienen, wobei sowohl ein Umhüllungspapierstreifen als auch die Streifen aus Tabakmaterial im Bereich der Strangformung zuführbar sind,
- Fig. 9: eine schematisch vereinfachte perspektivische Darstellung eines Teils eines solchen Papiereinfädlers,
- Fig. 10: eine vereinfachte Detailansicht einer Vorrichtung zum Herstellen eines Strangs der Tabak verarbeitenden Industrie,
- Fig. 11 - 13: Detailansichten weiterer Vorrichtung zum Herstellen eines Strangs der Tabak verarbeitenden Industrie,
- Fig. 14.: ein als Streifenzufuhrvorrichtung vorgesehener Einlauftrichter in vereinfachter perspektivischer Darstellung,
- Fig. 15: eine vereinfachte Detailansicht einer Vorrichtung zum Herstellen eines Strangs der Tabak verarbeitenden Industrie mit einem solchen Einlauftrichter,
- Fig. 16: ein schematisch vereinfachter Querschnitt durch einen mit einer solchen Vorrichtung hergestellten Artikel der Tabak verarbeitenden Industrie,
- Fig. 17: einen Führungsring in schematisch vereinfachter Darstellung, welcher als Streifenzufuhrvorrichtung wirkt,
- Fig. 18: eine schematisch vereinfachte Schemadarstellung, welche das Zusammenführen eines Materialstrangs mit einzelnen Streifenbündeln, welche durch einen Führungsring geführt sind, illustriert,
- Fig. 19: eine schematisch vereinfachte Querschnittsansicht durch einen stabförmigen Artikel der Tabak verarbeitenden Industrie, welcher mit einer Vorrichtung, umfassend einen Führungsring, hergestellt ist,
- Fig. 20: eine schematisch vereinfachte Darstellung eines Verteilerblocks als Streifenzufuhrvorrichtung für eine Vorrichtung der Tabak verarbeitenden Industrie zur Herstellung eines Strangs,
- Fig. 21: eine schematisch vereinfachte Querschnittsansicht durch einen mit einer solchen Vorrichtung hergestellten stabförmigen Artikel der Tabak verarbeitenden Industrie,
- Fig. 22: eine vereinfachte Detailansicht einer weiteren Vorrichtung zum Herstellen eines Strangs der Tabak verarbeitenden Industrie, umfassend eine intermittierend arbeitende Trennvorrichtung,
- Fig. 23: eine Detailansicht des in Fig. 22 mit einem Kreis dargestellten Bereichs dieser Vorrichtung und
- Fig. 24: eine weitere vereinfachte Darstellung eines Details einer Vorrichtung zum Herstellen eines Strangs der Tabak verarbeitenden Industrie, welche eine intermittierend arbeitende Trennvorrichtung umfasst.

Im Rahmen der Erfindung sind Merkmale, die mit "insbesondere" oder "vorzugsweise" gekennzeichnet sind, als fakultative Merkmale zu verstehen.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt schematisch dargestellt eine Zigarettenstrangmaschine PROTOS der Hauni Maschinenbau GmbH, welche beispielhaft als Vorrichtung 100 zum Herstellen eines Strangs der Tabak verarbeitende Industrie eingerichtet ist. Die Vorrichtung 100 umfasst eine Stranginhaltbereitstellungseinheit 102 und eine Strangformungseinheit 104. Ausgehend von einer Schleuse 1 wird ein Vorverteiler 2 portionsweise mit Tabakmaterial, beispielsweise Schnitttabak, beschickt. Es ist ebenso vorgesehen, andere Arten von Tabakmaterial zu verarbeiten, beispielsweise rekonstituiertes Tabakmaterial. Eine Entnahmewalze 3 des Vorverteilers 2 ergänzt gesteuert einen Vorratsbehälter 4 mit Tabakmaterial, aus dem mit Hilfe eines Steilförderers 5 Tabakmaterial entnommen und so ein Stauschacht 6 beschickt wird.

Aus dem Stauschacht 6 entnimmt eine Stiftwalze 7 einen gleichförmigen Strom aus Tabakmaterial, der von einer Ausschlagwalze 8 aus den Stiften der Stiftwalze 7 herausgeschlagen und auf ein mit konstanter Geschwindigkeit umlaufendes Streutuch 9 geschleudert wird. Ein auf dem Streutuch 9 gebildetes Tabakvlies wird einer Sichteinrichtung 11 zugeführt, die im Wesentlichen aus einem Luftvorhang besteht, den größere bzw. schwerere Tabakteile passieren, während alle anderen Tabakteilchen von der Luft in einen von einer weiteren Stiftwalze 12 und einer Wand 13 gebildeten Trichter 14 gelenkt werden.

Von der weiteren Stiftwalze 12 wird das Tabakmaterial in einen Tabakkanal 16 gegeben und von dort gegen einen Strangförderer 17 geschleudert. An diesem bleibt das Tabakmaterial aufgrund eines von einer Unterdruckkammer 18 erzeugten Unterdrucks an einem nicht dargestellten Saugband, welches Teil des Strangförderers 17 ist, haften. Das Tabakmaterial wird durch die über die Unterdruckkammer 18 angesaugte Luft an dem Saugband aufgeschauert.

Mit einem Pfeil, welcher mit A bezeichnet ist, ist angedeutet, dass an dieser Stelle oder in diesem Bereich der Vorrichtung 100, also im Bereich des Strangförderers 17, genauer an dessen Saugband, eine Zufuhrvorrichtung angeordnet sein kann. Die Zufuhrvorrichtung ist dazu eingerichtet, eine Vielzahl von Streifen eines Tabakmaterials, welche aus einer Flachbahn geschnitten sind, dem an dem Saugband des Strangförderers 17 aufgeschauerten Tabakmaterial hinzuzufügen.

Die exakte Position, an welcher sich die Zufuhrvorrichtung befindet, kann flexibel und je nach den gewünschten Eigenschaften der Vorrichtung 100 bzw. des von dieser hergestellten Strangs, gewählt werden. Es ist ebenso möglich, die Position der Zufuhrvorrichtung variabel auszugestalten.

Werden die Streifen der Strangformungseinheit 104, genauer dem Strangförderer 17, an einer Position relativ weit stromaufwärts zugeführt, so befinden sich die Streifen nahe der Peripherie, also nahe der Mantelfläche des im weiteren Fortgang des Produktionsprozesses hergestellten Strangs. Wird hingegen die Position der Zufuhreinheit weiter stromabwärts verlagert, ist bereits mehr Tabakmaterial an dem Saugband aufgeschauert worden, und die Streifen werden folglich dem Strang an einer Position weiter in der Mitte zugeführt. Die Streifen werden also gemäß einer solchen Ausführungsform zentraler im hergestellten Strang angeordnet sein. Je nach gewünschter Anordnung der Streifen im Tabakstrang, kann die Position der Zufuhrvorrichtung also weiter stromaufwärts oder weiter stromabwärts gewählt werden. Das Tabakmaterial, welches im Bereich des Strangförderers 17 aufgeschauert wird, wird gemeinsam mit den in dem Tabakmaterial angeordneten Streifen weiterverarbeitet.

Ein Egalisator 19 entfernt überschüssiges Tabakmaterial aus dem Tabakstrang. Der Tabakstrang wird weiter stromabwärts auf einen im Gleichlauf geführten Zigarettenpapierstreifen 21 gelegt und tritt somit in die Strangformungseinheit 104 ein. Im Bereich einer Papierstreifenzufuhreinheit, kann die Zufuhrvorrichtung zum Zuführen von Streifen des Tabakmaterials alternativ oder auch zusätzlich angeordnet sein. Beispielsweise erfolgt also eine Zufuhr der Streifen des Tabakmaterials mit einer Zufuhrvorrichtung, deren Position mit dem Pfeil B angedeutet ist, gemeinsam mit der Zufuhr des Zigarettenpapierstreifens. Weitere Einzelheiten werden weiter unten im Text erläutert. Die Anordnung der Zufuhreinheit erfolgt wahlweise an der Position A oder der Position B, je nach gewünschter Anordnung der Streifen. Es ist ebenso vorgesehen, dass eine erste Zufuhreinheit an der Position A und eine zweite Zufuhreinheit an der Position B angeordnet sind.

Im Bereich der Strangformungseinheit 104 liegt bereits der aufgeschauerte und getrimmte Tabakmaterialstrang vor, welcher anschließend in der Formateinheit die Strangformung durchläuft. In der in Fig. 1 gezeigten Vorrichtung 100 befindet sich das Saugband oberhalb des Strangs, das Tabakmaterial wird also von unten auf das Saugband aufgeschauert. Wenn die Streifen an der Position A dem Tabakmaterial hinzugefügt werden, so befinden sich die Streifen in einem oberen Bereich des Tabakstrangs. Indem Streifen zusätzlich oder alternativ an der Position B, also im Bereich der Formateinheit, zugeführt werden, werden diese im unteren Bereich des Tabakstrangs hinzugefügt. Beispielsweise kann die Zufuhrvorrichtung an der Position A oder der Position B angeordnet werden, je nachdem, an welcher Position sich die Zufuhrvorrichtung einfacher in eine bestehende Zigarettenstrangmaschine integrieren lässt.

Der Zigarettenpapierstreifen 21 wird von einer Bobine 22 abgezogen, durch ein Druckwerk 23 geführt und auf ein angetriebenes Formatband 24 gelegt. Das Formatband 24 transportiert den Tabakstrang, in welchem die Streifen angeordnet sind, und den Zigarettenpapierstreifen 21 durch eine Formateinheit 26. In dieser Formateinheit 26 wird der Zigarettenpapierstreifen um den Tabakstrang herumgefaltet, so dass noch eine Kante absteht, die von einem nicht dargestellten Leimapparat in an sich bekannter Weise beleimt wird. Darauf wird die Klebenaht geschlossen und in einer Tandemnahtplätte 27 getrocknet.

Ein derart hergestellter Tabakstrang 28 durchläuft anschließend ein optionales Strangdichtemessgerät 29, das den Egalisator 19 steuert, und wird von einem Messerapparat 31 beispielsweise in doppelt lange Zigaretten oder Tabakstöcke geschnitten. Die doppelt langen Zigaretten oder Tabakstöcke werden von einer gesteuerte Arme 33 aufweisenden Übergabevorrichtung 34 einer Übernahmetrommel 36, beispielsweise einer Filteransetzmaschine 37, zugeführt, auf deren Schneidtrommel 38 die doppelt langen Zigaretten oder Tabakstöcke in Einzeltabakstöcke oder Einzelzigaretten aufgeteilt und der weiteren Verarbeitung zugeführt werden.

Fig. 2 zeigt eine Schemazeichnung einer Vorrichtung 100 zum Herstellen eines Strangs 28 der Tabak verarbeitenden Industrie, insbesondere eines umhüllten Strangs 28 aus Tabakmaterial. Die Vorrichtung 100 umfasst eine Strangmaschine mit einer Stranginhaltbereitstellungseinheit 102 und einer stromabwärts der Stranginhaltbereitstellungseinheit 102 angeordneten Strangformungseinheit 104. Der Aufbau der Stranginhaltbereitstellungseinheit 102 und der Strangformungseinheit 104 ist für ein mögliches Ausführungsbeispiel bereits im Detail im Zusammenhang mit Fig. 1 erläutert worden. Wie bereits erwähnt, umfasst die Stranginhaltbereitstellungseinheit 102 ein Saugband, auf welchem Tabakmaterial aufschauerbar ist, so dass ein Materialstrang aus dem Tabakmaterial bereitstellbar ist. Eine weitere mögliche Ausführung der Stranginhaltbereitstellungseinheit 102 wird weiter unten im Zusammenhang mit Fig. 3 erläutert werden. Die Strangformungseinheit 104 ist dazu eingerichtet, den von der Stranginhaltbereitstellungseinheit 102 bereitstellbaren Materialstrang in einer Formateinheit mit einem Umhüllungsstreifen, beispielsweise dem im Zusammenhang mit Fig. 1 erwähnten Zigarettenpapierstreifen 21, zu umhüllen.

Die Vorrichtung 100 umfasst ferner eine Bereitstellungsvorrichtung 106, die dazu eingerichtet ist, eine Flachbahn 107 aus einem Tabakmaterial bereitzustellen und einer stromabwärts angeordneten Trennvorrichtung 108 zuzuführen. Die Flachbahn liegt beispielsweise auf einer Bobine vor. Die Bereitstellungsvorrichtung 106 kann einen insbesondere automatischen Bobinenwechsler umfassen.

Die Trennvorrichtung 108 ist beispielsweise so ausgestaltet, wie in der DE 10 2018 106 826 (A1) der gleichen Anmelderin offenbart. In diesem Dokument ist eine Trennvorrichtung offenbart und dort mit Bezugszeichen 12 versehen. Aufbau und Wirkungsweise der in dem Referenzdokument gezeigten Trennvorrichtung sind im Referenzdokument im Zusammenhang mit Fig. 1 und 2 erläutert.

Die Trennvorrichtung 108 ist dazu eingerichtet, die Flachbahn 107 in eine Vielzahl von Streifen 110 aufzutrennen. Dies ist beispielhaft in Fig. 5 gezeigt. Die Flachbahn 107 wird von der nicht dargestellten Trennvorrichtung 108 in eine Vielzahl von Streifen 110, von denen aus Gründen der Übersichtlichkeit lediglich einige mit Bezugszeichen versehen sind, aufgetrennt. Anschließend werden die einzelnen Streifen 110 in eine erste Gruppe 110a von Streifen 110 und in eine zweite Gruppe 110b von Streifen 110 aufgeteilt und beispielsweise den einzelnen Strängen einer Zweistrangmaschine zugeführt. Weitere Details werden weiter unten erläutert.

Bei der in Fig. 2 gezeigten Vorrichtung 100 kann vorgesehen sein, die einzelnen Streifen 110 wahlweise an der Position A oder der Position B dem Prozess zuzuführen. Es kann ebenso vorgesehen sein, beispielsweise die erste Gruppe 110a an der Position A und die zweite Gruppe 110b von Streifen 110 dem Prozess an der Position B zuzuführen. Die Positionen A und B und die Zuführung der Streifen 110 an diesen Positionen sind ebenfalls bereits im Detail im Zusammenhang mit Fig. 1 erläutert worden. An diesen Positionen befindet sich eine Zufuhrvorrichtung, die dazu eingerichtet ist, die Vielzahl von Streifen 110 dem Materialstrang hinzuzufügen. Die Zufuhrvorrichtung ist derart angeordnet, dass die Streifen 110 dem Tabakmaterial in einem Bereich der Strangmaschine zuführbar sind, wobei die Strangmaschine sowohl Teile der Stranginhaltbereitstellungseinheit 102 als auch Teile der Strangformungseinheit 104 umfassen soll. Der Bereich, in welchem die Streifen 110 dem Tabakmaterial zuführbar sind, erstreckt sich von und einschließlich einem Saugband der Stranginhaltbereitstellungseinheit 102 bis zu und einschließlich einer Formateinheit 26 der stromabwärts angeordneten Strangformungseinheit 104.

Ist die Zufuhrvorrichtung derart angeordnet, dass die Streifen dem aufschauerbaren Tabakmaterial in einem Aufschüttbereich des Saugbands der Stranginhaltbereitstellungseinheit 102 zuführbar sind, so wird sich diese an der Position A befinden. Wie bereits im Zusammenhang mit Fig. 1 erwähnt, kann die exakte Position A je nach gewünschter Eigenschaft des hergestellten Strangs 28 verändert werden. Die Position lässt sich beispielsweise anhand eines Abstands von einem stromaufwärts der Zufuhrposition vorhandenen Anfang des Aufschüttbereichs feststellen. Alternativ oder zusätzlich kann die Zufuhrvorrichtung derart angeordnet sein, dass die Streifen 110 dem von der Stranginhaltbereitstellungseinheit 102 bereitstellbaren Materialstrang im Bereich der Formateinheit 26, also im Bereich der Strangformungseinheit 104 zuführbar sind. Dies entspricht der in Fig. 2 dargestellten Position B.

Fig. 3 zeigt in einer Schemazeichnung eine Vorrichtung 100 zum Herstellen eines umhüllten Tabakstrangs 28, wobei abweichend von der Vorrichtung 100, welche im Zusammenhang mit Fig. 1 beschrieben wurde, das Tabakmaterial nicht in Form von Kleinteilen auf ein Saugband aufgeschauert, sondern in Form einer Tabakmaterialflachbahn 200 bereitgestellt wird. Die Tabakmaterialflachbahn 200 wird auf einer Bobine 202 bereitgestellt. Um einen kontinuierlichen Produktionsprozess zu gewährleisten, kann ein in Fig. 3 nicht näher dargestellter automatischer Bobinenwechsler einschließlich einer Spleißeinheit vorgesehen sein, welche eine auslaufende Tabakmaterialflachbahn 200 mit einer neuen Tabakmaterialflachbahn 200 verbindet. Die Tabakmaterialflachbahn 200 wird über nicht näher bezeichnete Umlenkrollen und einen Tänzer 204, welcher die Tabakmaterialflachbahn 200 unter der gewünschten Spannung hält, einem Zugwalzenpaar 206 zugeführt. Ausgehend von diesem gelangt die Tabakmaterialflachbahn 200 über einen weiteren Tänzer 204 und ebenfalls nicht näher bezeichnete Umlenkrollen zu einer Bahnlagenpositioniereinheit 208. Diese Bahnlagenpositioniereinheit 208, welche fachüblich auch als Viergelenk bezeichnet wird, erlaubt eine Bahnlagenregelung der Tabakmaterialflachbahn 200 in einer Ebene der Flachbahn, also quer zur Förderrichtung.

Die Tabakmaterialflachbahn 200 wird weiter stromabwärts einer Tabakmaterialflachbahntrennvorrichtung 210 zugeführt, welche dazu eingerichtet ist, die Tabakmaterialflachbahn 200 in eine Vielzahl von Tabakmateriallängsstreifen 212 aufzutrennen. Die Tabakmaterialflachbahntrennvorrichtung 210 ist insbesondere in gleicher Weise aufgebaut, wie die Trennvorrichtung 108, welche zum Auftrennen der Flachbahn 107 eingesetzt wird und in der DE 10 2018 106 826 A1 der gleichen Anmelderin detailliert offenbart ist.

Die Tabakmateriallängsstreifen 212 gelangen durch ein weiteres Zugwalzenpaar 206 zu einer Unterführung 214, bei der es sich beispielsweise um eine konisch in Richtung der Transportrichtung zulaufende Rinne handelt, in der die einzelnen Tabakmateriallängsstreifen 212 zusammengeführt werden. Im Bereich der Unterführung 214 werden außerdem, so wie dies bereits im Zusammenhang mit den vorherigen Figuren beschrieben wurde, mit Hilfe einer nicht näher dargestellten Zufuhrvorrichtung die Vielzahl von Streifen 110, welche aus der Flachbahn 107 hergestellt wurden, den Tabakmateriallängsstreifen 212 hinzugefügt. Die Unterführung 212 kann gemäß dem vorliegenden Ausführungsbeispiel also ebenfalls als Zufuhrvorrichtung 112 angesehen werden.

Die zuvor beschriebenen Einheiten bilden im vorliegenden Ausführungsbeispiel die Stranginhaltbereitstellungseinheit 102. Die Tabakmateriallängsstreifen 212 und die Vielzahl von Streifen 110 gelangen gemeinsam, beispielsweise über eine Stopfdüse 216, stromabwärts in die Strangformungseinheit 104. Dort werden die Streifen in einem Format mit einem Zigarettenpapierstreifen umhüllt, so dass ein umhüllter Tabakstrang 28 bereitgestellt wird. Dieser wird mit Hilfe eines geeigneten Schneidwerks oder Messerapparats 31 in stabförmige Artikel 120 abgelängt.

Die Vorrichtung 100 umfasst ferner die bereits zuvor beschriebene Bereitstellungsvorrichtung 106, welche beispielsweise auf Bobinen eine Flachbahnen 107 bereitstellt, die mit Wirk-, Aroma- und/oder Inhaltsstoffen versehen ist. Diese Flachbahn 107 gelangt zu einer Trennvorrichtung 108, in der die Flachbahn 107 in eine Vielzahl von Streifen 110 aufgetrennt wird.

Fig. 4 zeigt eine Schemazeichnung einer weiteren Vorrichtung 100 zum Herstellen eines umhüllten Tabakstrangs 28. In dieser Vorrichtung 100 wird Tabakmaterial in Form einer Tabakmaterialflachbahn 200 bereitgestellt und gemeinsam mit der Flachbahn 107, welche mit Wirk-, Inhalts- und/oder Aromastoffen versehen ist, in der Trennvorrichtung 108 in eine Vielzahl von Streifen 110 und Tabakmateriallängsstreifen 212 aufgetrennt. Die Trennvorrichtung 108 wirkt gemäß diesem Ausführungsbeispiel sowohl als Trennvorrichtung 108 für die Flachbahn 107 als auch als Tabakmaterialflachbahntrennvorrichtung 210 für die Tabakmaterialflachbahn 200. Auch eine solche Trennvorrichtung kann so ausgestaltet sein, wie es beispielsweise in der DE 10 2018 106 826 A1 der gleichen Anmelderin offenbart und beschrieben ist.

Die Tabakmaterialflachbahn 200 wird auf einer Bobine 202 bereitgestellt, welche auf einem geeigneten Bobinenwechsler 218 angeordnet ist. Um eine auslaufende und eine neue Flachbahn zu einer endlosen Materialbahn miteinander verbinden zu können, ist eine schematisch angedeutete Spleißvorrichtung 220 vorgesehen. Über nicht näher bezeichnete Umlenkrollen gelangt die Tabakmaterialflachbahn 200 zu einem Zugwalzenpaar 206 eine Speichers 222. Am Ausgang des Speichers 222 ist zur Aufrechterhaltung der Bahnspannung wiederum ein Tänzer 204 angeordnet, über den die Tabakmaterialflachbahn 200 einem weiteren Zugwalzenpaar 206 zugeführt wird. Bereits stromaufwärts dieses Zugwalzenpaars 206 wird die Tabakmaterialflachbahn 200 mit der Flachbahn 107 zusammengeführt.

Die Flachbahn 107 wird ebenfalls auf einer Bobine 202, welche sich beispielsweise auf einem Bobinenwechsler 218 befindet, bereitgestellt. Diese Einheiten sind Teil der Bereitstellungsvorrichtung 106. Um eine endlose Materialbahn bereitstellen zu können, umfasst auch die Bereitstellungsvorrichtung 106 eine Spleißvorrichtung 220, mit der eine auslaufende Materialbahn und eine neue Materialbahn zu einer endlosen Materialbahn 107 zusammengefügt werden können. Über ein Zugwalzenpaar 206 gelangt die Flachbahn 107 in einen Speicher 222, bevor die Flachbahn 107 den Speicher 222 verlässt, wird diese über einen Tänzer 204 zur Aufrechterhaltung der Bahnspannung geführt. Zwischen den Einheiten vorhandene Umlenkrollen sind allgemein bekannt und nicht mehr mit Bezugszeichen versehen.

Die Flachbahn 107 und Tabakmaterialflachbahn 200 werden, wie bereits erwähnt, gemeinsam über das Zugwalzenpaar 206 der Stranginhaltbereitstellungsvorrichtung 102 geführt. Die Flachbahnen 107, 200 gelangen über einen weiteren Tänzer 204 zu einer bereits im Zusammenhang mit Fig. 3 beschriebenen Bahnlagenpositioniereinheit 208 und anschließend zu der Trennvorrichtung 106, welche im vorliegenden Ausführungsbeispiel auch als Tabakmaterialflachbahntrennvorrichtung 210 wirkt. Über ein weiteres Zugwalzenpaar 206 gelangen die Streifen 110 und die Tabakmateriallängsstreifen 212 gemeinsam auf eine Unterführung 214. Dort werden die Streifen 110 und die Tabakmateriallängsstreifen 212 in Transportrichtung zusammengefasst, beispielsweise durch eine in Transportrichtung konisch zulaufende Form der Unterführung 214, und einer Stopfdüse 216 zugefügt. In der Strangformungseinheit 104 wird aus den Streifen 110, 212 ein umhüllter Tabakstrang 28 geformt, welcher anschließend weiter stromabwärts von dem Messerapparat 31 in stabförmige Artikel 120 abgelängt wird.

Fig. 6 zeigt beispielhaft einen Querschnitt durch den Strang 28 oder in gleicher Weise einen Querschnitt durch einen aus diesem Strang 28 hergestellten stabförmigen Artikel 120. Die Streifen 110 wurden dem Tabakmaterial an der Position B hinzugefügt. Entsprechend befinden sich die Streifen relativ weit unten im Tabakstrang. Fig.7 zeigt einen weiteren Querschnitt durch den herstellten Strang 28 bzw. einen stabförmigen Artikel 120, wobei die Streifen 110 an der Position A, also im Bereich des Saugbands, dem Tabakstrang hinzugefügt wurden.

Sollen die Streifen 110 an der Position B dem Materialstrang hinzugefügt werden, so bietet es sich an, einen Papiereinfädler der Strangformungseinheit 104 als Zufuhrvorrichtung 112 auszugestalten. Dies ist beispielhaft in der schematischen und vereinfachten Querschnittsansicht von Fig. 8 dargestellt. Der dargestellte Papiereinfädler führt den Zigarettenpapierstreifen 21 dem Materialstrang durch einen ersten Kanal zu. Der Papiereinfädler ist als Zufuhrvorrichtung 112 ausgestaltet, in dem ein weiterer Kanal 114 vorgesehen ist, durch den die Streifen 110 geführt werden. Der Zigarettenpapierstreifen 21 wird gemeinsam mit den Streifen 110 der Formateinheit 26 zugeführt. Das Tabakmaterial wird auf die Oberseite des Zigarettenpapierstreifens 21 aufgelegt und es wird ein Strang geformt.

Das Ergebnis ist im Querschnitt in Fig. 6 gezeigt.

Fig. 9 zeigt in einer schematischen perspektivischen Ansicht einen Teil der Zufuhrvorrichtung 112, bei der es sich ebenfalls beispielhaft um einen umgebauten Papiereinfädler handelt. Beispielhaft ist dieser für eine Zweistrangmaschine geeignet und ausgelegt. Über eine erste Bahn 114a wird ein erster Zigarettenpapierstreifen für einen ersten Strang und über eine zweite Bahn 114b wird ein zweiter Zigarettenpapierstreifen für den zweiten Strang zugeführt. Der im Zusammenhang mit Fig. 8 erwähnte Kanal 114 ist doppelt ausgeführt und mündet in einer ersten Öffnung 118a und in einer zweiten Öffnung 118b in der ersten bzw. der zweiten Bahn 114a, 114b aus. So kann, wie bereits im Zusammenhang mit Fig. 8 erläutert, sowohl der Zigarettenpapierstreifen 21 als auch die Vielzahl von Streifen 110 der anschließenden Formatformung zugeführt werden.

Die Trennvorrichtung 108 kann als eine erste Trenneinheit und eine zweite Trenneinheit ausgestattet sein, wobei die erste Trenneinheit dazu eingerichtet ist, die Flachbahn 107 in eine erste Teilflachbahn und in eine zweite Teilflachbahn aufzutrennen. Die zweite Trenneinheit ist dann dazu eingerichtet, die erste Teilflachbahn in die erste Gruppe 110a und die zweite Teilflachbahn in die zweite Gruppe 110b von Streifen 110 aufzutrennen. Die Vorrichtung 100 kann ferner derart ausgestaltet sein, dass deren Strangmaschine eine Doppelstrangmaschine ist. Die Zufuhrvorrichtung 112 umfasst in einem solchen Fall beispielhaft eine erste und eine zweite Zufuhreinheit, wobei die erste Zufuhreinheit dazu eingerichtet ist, die erste Gruppe 110a von Streifen 110 dem ersten Strang der Doppelstrangmaschine zuzuführen und die zweite Zufuhreinheit dazu eingerichtet ist, die zweite Gruppe 110b von Streifen 110 dem zweiten Strang der Doppelstrangmaschine zuzuführen. Bezugnehmend auf das Ausführungsbeispiel in Fig. 9 ist die erste Bahn 114a Teil der ersten Zufuhreinheit und die zweite Bahn 114b Teil der zweiten Zufuhreinheit. Über die erste Bahn 114a wird nämlich gemeinsam mit der aus der Austrittsöffnung 118a austretenden ersten Gruppe 110a von Streifen 110 diese gemeinsam mit einem Zigarettenpapierstreifen 21 einem ersten Strang der Doppelstrangmaschine zugeführt. Entsprechend wird über die zweite Bahn 114b ein zweiter Zigarettenpapierstreifen 21 gemeinsam mit der aus der zweiten Öffnung 118b austretenden zweiten Gruppe 110b von Streifen 110 dem zweiten Strang der Doppelstrangmaschine zugeführt. Gemäß einer weiteren Ausführungsform ist vorgesehen, dass die Zufuhrvorrichtung 112 eine erste Zufuhreinheit und eine zweite Zufuhreinheit umfasst, wobei die erste Zufuhreinheit derart angeordnet ist, dass die Streifen 110 der ersten Gruppe 110a dem aufschauerbaren Tabakmaterial im Aufschüttbereich des Saugbands der Stranginhaltbereitstellungseinheit 102, also an der Position A zuführbar sind und die zweite Zufuhreinheit derart angeordnet ist, dass die Streifen 110 der zweiten Gruppe 110b dem von der Stranginhaltbereitstellungseinheit 102 bereitstellbaren Materialstrang im Bereich der Formateinheit 104, also an der Position B (vgl. Fig. 2) zuführbar sind.

Die im Zusammenhang mit den vorausgegangenen Figuren erläuterte Vorrichtung 100 ist geeignet zur Durchführung eines Verfahrens zum Herstellen eines Strangs 28 der Tabak verarbeitenden Industrie. Gleiches gilt für die Verwendung der Vorrichtung zur Durchführung eines solchen Verfahrens.

Fig. 10 zeigt eine vereinfachte perspektivische Detailansicht einer Vorrichtung 100 zum Herstellen eines Strangs der Tabak verarbeitenden Industrie. Die dargestellte Detailansicht befindet sich im Bereich der Stranginhaltbereitstellungseinheit 102 (vgl. auch Fig. 3 und 4). Im Zusammenhang mit Fig. 4 ist bereits ein Ausführungsbeispiel erläutert worden, bei dem die Trennvorrichtung 108 sowohl als Trennvorrichtung für die Flachbahn 107 als auch als Tabakmaterialflachbahntrennvorrichtung 210 für die Tabakmaterialflachbahn 200 wirkt. Dies ist in dem in Fig. 10 gezeigten Ausführungsbeispiel ähnlich. Die dort gezeigte Trennvorrichtung 108 wirkt als Trennvorrichtung 108 für die Flachbahn 107 und gleichzeitig als Tabakmaterialflachbahntrennvorrichtung 210 für die Tabakmaterialflachbahn 200. Anders als im Zusammenhang mit Fig. 4 erläutert, werden die beiden Bahnen 107, 200 jedoch nicht über ein gemeinsames Zugwalzenpaar geführt. Im Gegenteil, die Tabakmaterialflachbahn 200 gelangt über ein erstes Zugwalzenpaar 300 und verschiedene nicht näher bezeichnete Umlenkrollen zu der Tabakmaterialflachbahntrennvorrichtung 210. Die Bahnspannung wird auf diesem Transportweg durch einen Tänzer 302 kontrolliert und aufrechterhalten. Die Flachbahn 107, bei der es sich, wie bereits zuvor im Text erwähnt, um eine mit Aroma und/oder Inhaltsstoffen versehene Flachbahn handelt gelangt über verschiedene ebenfalls nicht näher bezeichnete Umlenkrollen zu der Trennvorrichtung 108. Die Bahnspannung wird wiederum mit Hilfe eines Tänzers 302 aufrechterhalten und/oder kontrolliert. Damit sich die beiden Bahnläufe nicht überschneiden, ist eine der beiden Bahnen, im dargestellten Ausführungsbeispiel lediglich beispielhaft die der Flachbahn 107, über zwei in Form eines Twists 304 angeordnete Umlenkrollen geführt. Die Flachbahn 107 gelangt ausgehend von dem Twist 304 in ein zweites Zugwalzenpaar 306 und von dort aus über den Tänzer 302 zu der Trennvorrichtung 107. Stromabwärts der Trennvorrichtung 108, welche auch als Tabakmaterialflachbahntrennvorrichtung 210 wirkt, werden die in Längsstreifen aufgetrennte Flachbahn 107 und die in Tabakmateriallängsstreifen aufgetrennte Tabakmaterialflachbahn 200 über ein gemeinsames drittes Zugwalzenpaar 308 geführt und der weiteren Verarbeitung zu einem Strang zugeführt.

Fig. 11 zeigt eine weitere vereinfachte Detailansicht einer Vorrichtung 100, wiederum im Bereich der Stranginhaltbereitstellungseinheit 102. Abweichend von dem im Zusammenhang mit Fig. 10 beschriebenen Ausführungsbeispiel weist die in den Fig. 11 bis 13 in verschiedenen Varianten gezeigte Vorrichtung 100 eine separate Trennvorrichtung 108 für die Flachbahn 107 und eine davon separat montierte und angeordnete Tabakmaterialflachbahntrennvorrichtung 210 zum Auftrennen der Tabakmaterialflachbahn 200 auf. Der Bahnlauf der Tabakmaterialflachbahn 200 ist identisch zu dem bereits im Zusammenhang mit Fig. 10 beschriebenen Verlauf. Die Tabakmaterialflachbahn 200 gelangt über verschiedene nicht näher bezeichnete Umlenkrollen zu einem ersten Zugwalzenpaar 300 und von dort aus über den Tänzer 302 zu der Tabakmaterialflachbahntrennvorrichtung 210 welche die Tabakmateriallängsstreifen 212 bereitstellt.

Die Flachbahn 107 gelangt über den Twist 304 zu dem zweiten Zugwalzenpaar 306 und von dort aus über den Tänzer 302 zu der Trennvorrichtung 108. Die in Streifen oder Längsstreifen 110 aufgetrennte Flachbahn 107 und die ebenfalls in Tabakmateriallängsstreifen 212 aufgetrennte Tabakmaterialflachbahn 200 werden zusammengeführt und gemeinsam über das dritte Zugwalzenpaar 308 geführt und der weiteren Verarbeitung zugeführt.

Durch die Verwendung separater Trennvorrichtungen 108, 210 können beispielsweise die Flachbahn 107 und die Tabakmaterialflachbahn 200 in verschieden breite Längsstreifen aufgetrennt werden.

Fig. 12 zeigt eine weitere Variante der bereits im Zusammenhang mit Fig. 11 beschriebenen Vorrichtung 100, wobei wiederum eine vereinfachte perspektivische Detailansicht im Bereich der Stranginhaltbereitstellungseinheit 102 gezeigt ist. Die in dieser Figur gezeigte Vorrichtung 100 unterscheidet sich von der im Zusammenhang mit Fig. 11 erläuterten Vorrichtung 100 lediglich durch ein viertes Zugwalzenpaar 310, welches stromabwärts der Trennvorrichtung 108 angeordnet ist und die aus der Flachbahn 107 hergestellten Längsstreifen 110 fördert. Das dritte Zugwalzenpaar 308 wirkt ebenfalls abweichend lediglich als Zugwalzenpaar für die Tabakmateriallängsstreifen 212. Für die Längsstreifen 110 ist ein viertes Zugwalzenpaar 310 vorgesehen.

Fig. 13 zeigt eine weitere Variante der Vorrichtung 100, wobei wiederum in vereinfachter perspektivischer Darstellung eine Detailansicht im Bereich der Stranginhaltbereitstellungseinheit 102 der Vorrichtung 100 gezeigt ist. Zusätzlich zu dem im Zusammenhang mit Fig. 12 erläuterten Ausführungsbeispiel ist für die Flachbahn 107 stromabwärts des zweiten Zugwalzenpaars 306 und des Tänzers 302 eine durch verschiedene Umlenkrollen, welche nicht näher mit Bezugszeichen versehen sind, realisierte Bahnkantenregelung 312 vorgesehen.

Bei sämtlichen in den Figuren 10 bis 13 dargestellten Ausführungsbeispielen kann stromaufwärts und in den Figuren nicht dargestellt eine Einlaufbaugruppe vorhanden sein, welche entsprechende Bobinen und gegebenenfalls Bobinenwechsler umfasst. Die Flachbahn 107 und/oder die Tabakmaterialflachbahn 200 können von diesen Bobinen bereitgestellt werden. Eine solche Einlaufbaugruppe kann geregelt oder ungeregelt die Flachbahn 107 und/oder die Tabakmaterialflachbahn 200 zuführen. Durch eine Veränderung der Position des vierten Zugwalzenpaars 310 und der dazugehörigen Trennvorrichtung 107 (vgl. Fig. 12), indem beispielsweise das vierte Zugwalzenpaar 310 näher in Richtung der Tabakmateriallängsstreifen 212 angeordnet wird, kann eine Position verändert werden, an der die Streifen 110, welche aus der Flachbahn 107 hergestellt werden, den Tabakmaterialflachstreifen 210 zugeführt werden. Werden die Streifen 110 den Tabakmateriallängsstreifen 212 in einem relativ weit stromaufwärts gelegenen Bereich zugeführt, so wie in Fig. 12 dargestellt, werden sich die Streifen 110 relativ homogen in dem aus gemeinsam mit den Tabakmateriallängsstreifen 212 hergestellten Strang verteilen. Wird hingegen das vierte Zugwalzenpaar 310 weiter stromabwärts positioniert, kann eine Positionierung der Streifen 110 innerhalb des Strangs erreicht werden, welche eine relativ mittige Positionierung dieser Streifen 110 in dem hergestellten Strang ergibt. Über die Positionierung, insbesondere des vierten Zugwalzenpaars 310, kann so der Grad und die Art der Verteilung der aus der Flachbahn 107 hergestellten Längsstreifen 110 im hergestellten Strang variiert werden.

Fig. 14 zeigt in schematisch vereinfachter perspektivischer Ansicht einen Einlauftrichter 314, welcher als Streifenzufuhrvorrichtung wirkt. der Einlauftrichter ist dazu eingerichtet, die aus der Flachbahn 107 mittels der Trennvorrichtung 108 hergestellten Streifen 110 dem Materialstrang, welcher bevorzugt aus Tabakmateriallängsstreifen 212 besteht, in einem zentralen Bereich zuzuführen.

Fig. 15 zeigt in einer vereinfachten perspektivischen Detailansicht einen Bereich der Stranginhaltbereitstellungseinheit 102 im Bereich eines Formateinlauftrichters 316, an welchen sich stromabwärts eine Formateinheit anschließt. Ein aus Tabakmateriallängsstreifen 212 bestehender Materialstrang wird beispielsweise, so wie im Zusammenhang mit den Figuren 10 bis 13 erläutert, bereitgestellt. Außerdem wird mittels einer Trennvorrichtung 108 die Flachbahn 107 in Streifen 110 aufgetrennt. Diese Streifen 110 werden durch das vierte Zugwalzenpaar 310 geführt und gelangen weiter stromabwärts in den Einlauftrichter 314. Dieser wird beispielsweise so positioniert, dass die Streifen 110 dem Materialstrang in einem zentralen Bereich zugeführt werden.

Fig. 16 zeigt in vereinfachter schematischer Querschnittsansicht einen Querschnitt durch einen auf diese Weise hergestellten stabförmigen Artikel 120. Dieser weist zentral die Streifen 110 auf, während sich in seiner Peripherie Tabakmateriallängsstreifen 212 befinden. Diese umgeben den zentralen Bereich.

Alternativ zu dem in Fig. 14 gezeigten Einlauftrichter 314 kann die Streifenzufuhrvorrichtung als Führungsring 318 ausgestaltet sein. Fig. 17 zeigt in schematisch vereinfachter Draufsicht einen solchen Führungsring 318. Dieser weist einen äußeren Ringbereich 320 und einen inneren Ringbereich 322 auf, welche mit Stegen 324 verbunden sind. Zwischen den Stegen 324 erstrecken sich Führungskanäle 326, welche beispielhaft entlang des Umfangs des Führungsrings 318 gleichverteilt angeordnet sind. Ferner beispielhaft umfasst der Führungsring 318 sechs Führungskanäle 326. Diese Führungskanäle 326 sind dazu vorgesehen, dass Streifenbündel 330, beispielhaft sechs Streifenbündel 330, in welche die Vielzahl der Streifen 110 aufgetrennt wird, dem Materialstrom aus Tabakmateriallängstreifen 212 zugeführt werden. Zu diesem Zweck wird der Führungsring 318 beispielsweise an der in Fig. 15 gezeigten Position des Einlauftrichters 314 angeordnet. Die Tabakmateriallängsstreifen 212 werden in einem zentralen Führungskanal 328 geführt.

In einem Bereich unmittelbar stromabwärts des Führungsrings 318 stellt sich der Strang im Querschnitt, wie in Fig. 18 in einer schematisch vereinfachten Querschnittsansicht gezeigt, dar. Zentral befinden sich die durch den zentralen Führungskanal 328 geführten Tabakmateriallängsstreifen 212. In der Peripherie, insbesondere entlang des Umfangs gleichverteilt, befinden sich die Streifenbündel 330, welche durch die zugehörigen Führungskanäle 326 des Führungsrings 318 geführt sind. Wird ein solcher Strang zu einem stabförmigen Artikel 120 geformt, weist dieser im Querschnitt eine Struktur auf, wie sie in der schematisch vereinfachten Querschnittsansicht von Fig. 19 gezeigt ist. Die Streifenbündel 330 befinden sich entlang des Umfangs des stabförmigen Artikels 120 in dessen Peripherie. Der übrige Querschnitt wird von den Tabakmateriallängsstreifen 212 eingenommen.

Sollen die Streifenbündel 330 nicht, wie in Fig. 19 angedeutet, in einem peripheren Bereich des stabförmigen Artikels 120 angeordnet sein, so werden die Streifenbündel 330 dem Materialstrang, also beispielsweise den Tabakmateriallängsstreifen 212, weiter stromaufwärts zugeführt. Dies erfolgt insbesondere in einem Bereich, in dem der Materialstrang in einem aufgefächerten Zustand vorliegt. Bezugnehmend auf die Darstellung in Fig. 15 würden also die Streifen 110 den Tabakmateriallängsstreifen 212 weiter stromaufwärts hinzugefügt. Zu diesem Zweck kann die Streifenzufuhrvorrichtung als Verteilerblock 331 ausgeführt sein.

Fig. 20 zeigt in schematisch vereinfachter Querschnittsansicht einen solchen Verteilerblock 331. Dieser weist nebeneinander angeordnete Führungskanäle 326 auf, durch die die Streifenbündel 330 geführt werden. Die Streifenbündel 330 werden den aufgefächerten Tabakmateriallängsstreifen 212 hinzugefügt, beispielsweise auf diese aufgelegt oder in diese entlang einer Linie nebeneinander eingebracht. Im Ergebnis kann so ein stabförmiger Artikel 120 bereitgestellt werden, welcher im Querschnitt betrachtet zumindest näherungsweise eine Struktur aufweist, wie sie in der schematisch vereinfachten Querschnittsansicht von Fig. 21 gezeigt ist.

Die Streifenbündel 330 befinden sich anders als bei dem in Fig. 19 im Querschnitt gezeigten stabförmigen Artikel 120 nicht mehr in der Peripherie des stabförmigen Artikels 120, sondern weiter in dessen Zentrum. Der übrige Querschnitt wird wiederum von Tabakmateriallängsstreifen 212 eingenommen. In diesem Zusammenhang ist es unerheblich, ob die Streifenbündel 330, wie in Fig. 21 angedeutet, entlang des Umfangs gleichverteilt angeordnet oder statistisch im Querschnitt des stabförmigen Artikels 120 verteilt sind.

Fig. 22 zeigt in einer weiteren vereinfachten perspektivischen Detailansicht einen Bereich der Vorrichtung 100 im Bereich von dessen Stranginhaltbereitstellungseinheit 102. Die Vorrichtung 100 umfasst eine Trennvorrichtung 108, welche beispielhaft so ausgestaltet ist, wie in der DE 10 2018 106 826 A1 der gleichen Anmelderin detailliert offenbart. Die Trennvorrichtung 108 umfasst beispielsweise zwei Walzen, mit denen die Flachbahn 107 in Streifen 110 aufgetrennt wird. Die Trennvorrichtung 108 ist gemäß dem dargestellten Ausführungsbeispiel so ausgestaltet, dass sie die Flachbahn 107 intermittierend in eine Vielzahl von Streifen 110 auftrennt. Dies zeigt die Detailansicht von Fig. 23, welche die aus Fig. 22 bekannte Vorrichtung 100 in dem mit XXIII bezeichneten Bereich zeigt. Die Streifen 110 sind in einem in Längsrichtung des Materialstrangs räumlich begrenzten Verbindungsbereich 332 quer zu der Längsrichtung miteinander verbunden.

Beispielhaft wird bei der in den Figuren 22 und 23 gezeigten Vorrichtung 100 die Flachbahn 107 zunächst der Länge nach in zwei Teilbahnen aufgetrennt und anschließend gespreizt. Diese gespreizten Teilbahnen werden der Trennvorrichtung 108 zugeführt.

Die intermittierende Auftrennung der Flachbahn 107 kann gesteuert und/ oder geregelt oder auch ungesteuert und/oder ungeregelt erfolgen. Dies bedeutet, dass eine Intermittierung, welche einen Verbindungsbereich 332 erzeugt, regelmäßig vorgenommen werden kann und in diesem Sinne ungeregelt oder gesteuert erfolgt. Beispielsweise wird eine Intermittierung derart vorgesehen, dass in jedem aus dem Strang hergestellten stabförmigen Artikel eine Intermittierung vorhanden ist. Die Intermittierung kann jedoch auch ereignisgetrieben vorgenommen werden. Zu diesem Zweck umfasst die Vorrichtung 100 beispielsweise einen Streifenabrisssensor 334. Der Streifenabrisssensor 334 ist stromabwärts der Trennvorrichtung 108 angeordnet. Mit Hilfe dieses Streifenabrisssensors 334 kann festgestellt werden, wenn einer der Streifen 110 abreißt und somit für den weiteren Produktionsprozess verloren wäre. Um diesen Streifen für den Produktionsprozess nicht dauerhaft zu verlieren, sondern in diesen zurückzuführen, wird eine Intermittierung vorgesehen, so dass ein Verbindungsbereich 332 entsteht. Durch diesen Verbindungsbereich 332 wird der abgerissene Streifen wieder in den Produktionsprozess zurückgeführt.

Ferner ist gemäß einem Ausführungsbeispiel vorgesehen, dass die Vorrichtung 100 einen Spleißerkennungssensor 336 umfasst. Dieser ist stromaufwärts der Trennvorrichtung 108 angeordnet. Um eine endlose Verarbeitung der Flachbahn 107 zu ermöglichen, kann mit Hilfe einer Spleißvorrichtung 220 eine auslaufende Flachbahn 107 mit dem Anfang einer neuen Flachbahn 107 verbunden werden. Eine solche Spleißstelle kann mit Hilfe des Spleißerkennungssensors 336 erkannt werden. Auch in diesem Bereich kann wiederum eine Intermittierung vorgesehen sein, so dass der Verbindungsbereich 332 die Spleißstelle umfasst.

Die Vorrichtung 100 ist ferner mit einer nicht dargestellten Steuereinheit ausgestattet, welche dazu eingerichtet ist, bei Erkennung eines Streifenabrisses mit Hilfe des Streifenabrisssensors 334 oder bei Erkennung einer Spleißstelle durch den Spleißerkennungssensor 336 eine entsprechende Intermittierung vorzusehen. Es ist ferner insbesondere vorgesehen, dass stabförmige Artikel, welche aus einem solchen Bereich, in dem eine Intermittierung vorliegt, hergestellt werden, aus dem Produktionsprozess ausgeschleust werden.

### Bezugszeichenliste

- 1: Schleuse
- 2: Vorverteiler
- 3: Entnahmewalze
- 4: Vorratsbehälter
- 5: Steilförderer
- 6: Stauschacht
- 7: Stiftwalze
- 8: Ausschlagwalze
- 9: Streutuch
- 11: Sichteinrichtung
- 12: weitere Stiftwalze
- 13: Wand
- 14: Trichter
- 16: Tabakkanal
- 17: Strangförderer
- 18: Unterdruckkammer
- 19: Egalisator
- 21: Zigarettenpapierstreifen
- 22: Zigarettenpapierbobine
- 23: Druckwerk
- 24: Formatband
- 26: Formateinheit
- 27: Tandemnahtplätte
- 28: umhüllter Tabakstrang
- 29: Strangdichtemessgerät
- 31: Messerapparat
- 33: Arme
- 34: Übergabevorrichtung
- 36: Übernahmetrommel
- 37: Filteransetzmaschine
- 38: Schneidtrommel
- 100: Vorrichtung
- 102: Stranginhaltbereitstellungseinheit
- 104: Strangformungseinheit
- 106: Bereitstellungsvorrichtung
- 107: Flachbahn
- 108: Trennvorrichtung
- 110: Streifen
- 110a: erste Gruppe
- 110b: zweite Gruppe
- 112: Zufuhrvorrichtung
- 114: Kanal
- 114a: erste Bahn
- 114b: zweite Bahn
- 118a: erste Öffnung
- 118b: zweite Öffnung
- 120: stabförmiger Artikel
- 200: Tabakmaterialflachbahn
- 202: Bobine
- 204: Tänzer
- 206: Zugwalzenpaar
- 208: Bahnlagenpositioniereinheit
- 210: Tabakmaterialflachbahntrennvorrichtung
- 212: Tabakmateriallängsstreifen
- 214: Unterführung
- 216: Stopfdüse
- 218: Bobinenwechsler
- 220: Spleißvorrichtung
- 222: Speicher 300 erstes Zugwalzenpaar
- 302: Tänzer
- 304: Twist
- 306: zweites Zugwalzenpaar
- 308: drittes Zugwalzenpaar
- 310: viertes Zugwalzenpaar
- 312: Bahnkantenregelung
- 314: Einlauftrichter
- 316: Formateinlauftrichter
- 318: Führungsring
- 320: äußerer Ringbereich
- 322: innerer Ringbereich
- 324: Steg
- 326: Führungskanäle
- 328: zentraler Führungskanal
- 330: Streifenbündel
- 331: Verteilerblock
- 332: Verbindungsbereich
- 334: Streifenabrisssensor
- 336: Spleißerkennungssensor

## Patentansprüche

1. Vorrichtung (100) zum Herstellen eines Strangs (28) der Tabak verarbeitenden Industrie, umfassend eine Strangmaschine mit einer Stranginhaltbereitstellungseinheit (102) und einer stromabwärts angeordneten Strangformungseinheit (104), wobei die Stranginhaltbereitstellungseinheit (102) ein Saugband umfasst, auf welches Tabakmaterial aufschauerbar ist, so dass ein Materialstrang aus aufgeschauertem Tabakmaterial bereitstellbar ist, und wobei die Strangformungseinheit (104) dazu eingerichtet ist, den Materialstrang in einer Formateinheit (104) mit einem Umhüllungsstreifen (21) zu umhüllen, **gekennzeichnet durch** eine Bereitstellungsvorrichtung (106), eine Trennvorrichtung (108) und eine Zuführvorrichtung (112), wobei die Bereitstellungsvorrichtung (106) dazu eingerichtet ist, eine Flachbahn (107) bereitzustellen und der stromabwärts angeordneten Trennvorrichtung (108) zuzuführen, und die Trennvorrichtung (108) dazu eingerichtet ist, die Flachbahn (107) in eine Vielzahl von Streifen (110) aufzutrennen und die Zufuhrvorrichtung (112) dazu eingerichtet ist, die Vielzahl von Streifen (110) dem Materialstrang aus Tabakmaterial hinzuzufügen, wobei die Zufuhrvorrichtung (112) derart angeordnet ist, dass die Streifen dem Tabakmaterial in einem Bereich der Strangmaschine zuführbar sind, welcher sich von und einschließlich dem Saugband bis zu und einschließlich der Formateinheit (104) erstreckt, wobei die Flachbahn (107) eine mit einem Aroma versetzte Flachbahn (107) ist.

2. Vorrichtung (100) nach Anspruch 1, **dadurch gekennzeichnet, dass** die Zufuhrvorrichtung (112) derart angeordnet ist, dass die Streifen (110) dem aufschauerbaren Tabakmaterial in einem Aufschüttbereich des Saugbands der Stranginhaltbereitstellungseinheit (102) zuführbar sind, wobei ferner insbesondere die Zufuhrvorrichtung derart angeordnet ist, dass die Streifen (110) dem aufschauerbaren Tabakmaterial an einer Position innerhalb des Aufschüttbereichs zuführbar sind, wobei diese Position einen vorgegebenen Abstand von einem stromaufwärts gelegenen Anfang des Aufschüttbereichs aufweist.

3. Vorrichtung (100) zum Herstellen eines Strangs (28) der Tabak verarbeitenden Industrie, umfassend eine Strangmaschine mit einer Stranginhaltbereitstellungseinheit (102) und einer stromabwärts angeordneten Strangformungseinheit (104), wobei die Stranginhaltbereitstellungseinheit (102) eine Tabakmaterialflachbahntrennvorrichtung (210) umfasst, welche dazu eingerichtet ist, eine Tabakmaterialflachbahn (200) in eine Vielzahl von Tabakmateriallängsstreifen (212) aufzutrennen, so dass von der Stranginhaltbereitstellungseinheit (102) ein Materialstrang aus Tabakmateriallängsstreifen (212) bereitstellbar ist und wobei die Strangformungseinheit (104) dazu eingerichtet ist, den Materialstrang in einer Formateinheit (104) mit einem Umhüllungsstreifen (21) zu umhüllen, **gekennzeichnet durch** eine Bereitstellungsvorrichtung (106), eine Trennvorrichtung (108) und eine Zuführvorrichtung (112), wobei die Bereitstellungsvorrichtung (106) dazu eingerichtet ist, eine Flachbahn (107) bereitzustellen und der stromabwärts angeordneten Trennvorrichtung (108) zuzuführen, und die Trennvorrichtung (108) dazu eingerichtet ist, die Flachbahn (107) in eine Vielzahl von Streifen (110) aufzutrennen und die Zufuhrvorrichtung (112) dazu eingerichtet ist, die Vielzahl von Streifen (110) dem Materialstrang aus Tabakmateriallängsstreifen (212) hinzuzufügen, wobei die Flachbahn (107) eine mit einem Aroma versetzte Flachbahn (107) ist.

4. Vorrichtung (100) nach Anspruch 1 oder 3, **dadurch gekennzeichnet, dass** die Zufuhrvorrichtung (112) derart angeordnet ist, dass die Streifen (110) dem von der Stranginhaltbereitstellungseinheit (102) bereitstellbaren Materialstrang im Bereich der Formateinheit zuführbar sind, wobei insbesondere die Formateinheit einen Papiereinfädler zur Zufuhr des Umhüllungsstreifens umfasst, wobei der Papiereinfädler ferner als Zufuhrvorrichtung (112) zum Zuführen der Streifen (110) in den Materialstrang ausgebildet ist.

5. Vorrichtung (100) nach Anspruch 3, **dadurch gekennzeichnet, dass** die Zufuhrvorrichtung (112) eine Streifenzufuhrvorrichtung umfasst, die dazu eingerichtet ist, die Vielzahl von Streifen (110) dem Materialstrang aus Tabakmateriallängsstreifen (212) hinzuzufügen.

6. Vorrichtung (100) nach Anspruch 5, insbesondere in Verbindung mit Anspruch 4, **dadurch gekennzeichnet, dass** die Streifenzufuhrvorrichtung ein Einlauftrichter (314) ist, welcher dazu eingerichtet und angeordnet ist, die Vielzahl von Streifen (110) dem Materialstrang in einem im Querschnitt betrachtet zentralen Bereich zuzuführen.

7. Vorrichtung (100) nach Anspruch 5, **dadurch gekennzeichnet, dass** die Streifenzufuhrvorrichtung eine Mehrzahl von Führungskanälen (326) umfasst, in denen Streifenbündel, jeweils eine Teilmenge der Vielzahl von Streifen (110) umfassend, führbar sind.

8. Vorrichtung (100) nach Anspruch 7, insbesondere in Verbindung mit Anspruch 4, **dadurch gekennzeichnet, dass** die Streifenzufuhrvorrichtung ein Führungsring (318) mit entlang seines Umfangs insbesondere gleichverteilt angeordneten Führungskanälen (326) ist, wobei der Führungsring (318) dazu eingerichtet und angeordnet ist, die Streifenbündel (330) dem Materialstrang in einem im Querschnitt betrachtet peripheren Bereich, insbesondere entlang eines Umfangs des Materialstrangs gleichverteilt, zuzuführen.

9. Vorrichtung (100) nach Anspruch 7, **dadurch gekennzeichnet, dass** die Streifenzufuhrvorrichtung ein Verteilerblock (331) mit nebeneinander angeordneten Führungskanälen (326) ist, welcher dazu eingerichtet und angeordnet ist, die Streifenbündel dem Materialstrang in einem aufgefächerten Zustand zuzuführen.

10. Vorrichtung (100) nach einem der Ansprüche 1 bis 9, **dadurch gekennzeichnet, dass** die Trennvorrichtung (108) dazu eingerichtet ist, die Vielzahl von Streifen (110) in eine erste Gruppe (110a) und eine zweite Gruppe (110b) aufzutrennen, wobei insbesondere die Trennvorrichtung (108) eine erste und eine zweite Trenneinheit umfasst, wobei die erste Trenneinheit dazu eingerichtet ist, die Flachbahn (107) in eine erste Teilflachbahn und eine zweite Teilflachbahn aufzutrennen und die zweite Trenneinheit dazu eingerichtet ist, die erste Teilflachbahn in die erste Gruppe (110a) von Streifen (110) und die zweite Teilflachbahn in die zweite Gruppe (110b) von Streifen (110) aufzutrennen.

11. Vorrichtung (100) nach Anspruch 10, **dadurch gekennzeichnet, dass** die Strangmaschine eine Doppelstrangmaschine ist und die Zufuhrvorrichtung (112) eine erste und eine zweite Zufuhreinheit umfasst und die erste Zufuhreinheit dazu eingerichtet ist, die erste Gruppe (110a) von Streifen (110) dem ersten Strang der Doppelstrangmaschine zuzuführen und die zweite Zufuhreinheit dazu eingerichtet ist, die zweite Gruppe (110b) von Streifen (110) dem zweiten Strang der Doppelstrangmaschine zuzuführen.

12. Vorrichtung (100) nach Anspruch 10, **dadurch gekennzeichnet, dass** die Zufuhrvorrichtung (112) eine erste Zufuhreinheit und eine zweite Zufuhreinheit umfasst, wobei die erste Zufuhreinheit derart angeordnet ist, dass die Streifen (110) der ersten Gruppe (110a) dem aufschauerbaren Tabakmaterial im Aufschüttbereich des Saugbands der Stranginhaltbereitstellungseinheit (102) zuführbar sind und die zweite Zufuhreinheit derart angeordnet ist, dass die Streifen (110) der zweiten Gruppe (110b) dem von der Stranginhaltbereitstellungseinheit (102) bereitstellbaren Materialstrang im Bereich der Formateinheit (104) zuführbar sind.

13. Vorrichtung (100) zum Herstellen eines Strangs (28) der Tabak verarbeitenden Industrie, umfassend eine Strangmaschine mit einer Stranginhaltbereitstellungseinheit (102) und einer stromabwärts angeordneten Strangformungseinheit (104), wobei die Stranginhaltbereitstellungseinheit (102) dazu eingerichtet ist, einen Materialstrang aus einem Tabakmaterial bereitzustellen, und wobei die Strangformungseinheit (104) dazu eingerichtet ist, den Materialstrang in einer Formateinheit (104) mit einem Umhüllungsstreifen (21) zu umhüllen, **gekennzeichnet durch** eine Bereitstellungsvorrichtung (106), eine Trennvorrichtung (108) und eine Zuführvorrichtung (112), wobei die Bereitstellungsvorrichtung (106) dazu eingerichtet ist, eine mit einem Aroma versetzte Flachbahn (107) bereitzustellen und der stromabwärts angeordneten Trennvorrichtung (108) zuzuführen, wobei die Stranginhaltbereitstellungseinheit (102) dazu eingerichtet ist, eine Tabakmaterialflachbahn (200) der Trennvorrichtung (108) zuzuführen, wobei die Trennvorrichtung (108) dazu eingerichtet ist, die mit Aroma versetzte Flachbahn (107) gemeinsam mit der Tabakmaterialflachbahn (200) in eine Vielzahl von Streifen (110) und Tabakmateriallängsstreifen (212) aufzutrennen, so dass die Trennvorrichtung (108) auch als Zufuhrvorrichtung (112) wirkt und die Vielzahl von Streifen (110) dem Materialstrang aus Tabakmateriallängsstreifen (212) hinzufügt.

14. Vorrichtung (100) nach einem der Ansprüche 1 bis 13, **dadurch gekennzeichnet, dass** die Trennvorrichtung (108) ferner dazu eingerichtet ist, die Flachbahn (107) intermittierend in eine Vielzahl von Streifen (110) aufzutrennen, wodurch ein Materialstrang bereitstellbar ist, bei dem in einem entlang einer Längsrichtung des Materialstrangs räumlich begrenzten Verbindungsbereich (332) zumindest zwei, insbesondere alle Streifen (110) des Materialstrangs miteinander verbunden sind, insbesondere ferner aufweisend einen stromabwärts der Trennvorrichtung (108) angeordneten Streifenabrisssensor (334) und/oder einen stromaufwärts der Trennvorrichtung (108) angeordneten Spleißerkennungssensor (336), welche(r) mit einer Steuereinheit gekoppelt sind/ist, wobei die Steuereinheit dazu eingerichtet ist, die Trennvorrichtung (108) derart anzusteuern, dass bei Erkennung einer Streifenabrisses durch den Streifenabrisssensor (334) und/oder bei Erkennung einer Spleißstelle durch den Spleißerkennungssensor (336) das Auftrennen der Flachbahn (107) intermittiert wird.

15. Verfahren zum Herstellen eines Strangs (28) der Tabak verarbeitenden Industrie mit einer Vorrichtung (100) nach einem der Ansprüche 1, 3 oder 13, wobei mit der Stranginhaltbereitstellungseinheit (102) ein Materialstrang aus einem Tabakmaterial bereitgestellt wird und die Strangformungseinheit (104) den Materialstrang in einer Formateinheit (26) mit einem Umhüllungsstreifen (21) umhüllt, **dadurch gekennzeichnet, dass** die Bereitstellungsvorrichtung (106) eine mit Aroma versetzte Flachbahn (107) bereitstellt und der stromabwärts angeordneten Trennvorrichtung (108) zuführt, wobei die Trennvorrichtung (108) die Flachbahn (107) in eine Vielzahl von Streifen (110) auftrennt und die Zufuhrvorrichtung (112) die Vielzahl von Streifen (110) dem Materialstrang hinzufügt.

## Claims

1. A device (100) for producing a rod (28) in the tobacco-processing industry, comprising a rod maker with a rod content provision unit (102) and a rod forming unit (104) arranged downstream, wherein the rod content provision unit (102) comprises a suction tape onto which tobacco material can be poured so that a rod of material made of poured tobacco material can be provided, and wherein the rod forming unit (104) is designed to wrap, in a format unit (104), a wrapping strip (21) around the rod of material, **characterized by** a provision device (106), a separation device (108) and a feeding device (112), wherein the provision device (106) is designed to provide a flat web (107) and to feed it to the separation device (108) arranged downstream, and the separation device (108) is designed to separate the flat web (107) into a plurality of strips (110) and the feeding device (112) is designed to add the plurality of strips (110) to the rod of material made of tobacco material, wherein the feeding device (112) is arranged such that the strips can be fed to the tobacco material in a region of the rod maker, which extends from and including the suction tape up to and including the format unit (104), wherein the flat web (107) is a flat web (107) having an aroma.

2. The device (100) according to Claim 1, **characterized in that** the feeding device (112) is arranged such that the strips (110) can be fed to the tobacco material which can be poured in a heap-up region of the suction tape of the rod content provision unit (102), wherein the feeding device is further in particular arranged such that the strips (110) can be fed to the tobacco material which can be poured at a position within the heap-up region, wherein said position is a predefined distance from a start of the heap-up region, which is located upstream.

3. A device (100) for producing a rod (28) in the tobacco-processing industry, comprising a rod maker with a rod content provision unit (102) and a rod forming unit (104) arranged downstream, wherein the rod content provision unit (102) comprises a flat tobacco material web separation device (210) which is designed to separate a flat tobacco material web (200) into a plurality of longitudinal tobacco material strips (212), so that a rod of material made of longitudinal tobacco material strips (212) can be provided by the rod content provision unit (102), and wherein the rod forming unit (104) is designed to wrap, in a format unit (104), a wrapping strip (21) around the rod of material, **characterized by** a provision device (106), a separation device (108) and a feeding device (112), wherein the provision device (106) is designed to provide a flat web (107) and to feed it to the separation device (108) arranged downstream, and the separation device (108) is designed to separate the flat web (107) into a plurality of strips (110) and the feeding device (112) is designed to add the plurality of strips (110) to the rod of material made of longitudinal tobacco material strips (212), wherein the flat web (107) is a flat web (107) having an aroma.

4. The device (100) according to Claim 1 or 3, **characterized in that** the feeding device (112) is arranged such that the strips (110) can be fed to the rod of material, which can be provided by the rod content provision unit (102), in the region of the format unit, wherein the format unit in particular comprises a paper threader for feeding the wrapping strip, wherein the paper threader is further configured as a feeding device (112) for feeding the strips (110) into the rod of material.

5. The device (100) according to Claim 3, **characterized in that** the feeding device (112) comprises a strip feeding device which is designed to add the plurality of strips (110) to the rod of material made of longitudinal tobacco material strips (212).

6. The device (100) according to Claim 5, in particular in combination with Claim 4, **characterized in that** the strip feeding device is an inlet funnel (314) which is designed and arranged to feed the plurality of strips (110) to the rod of material in a region which is central when viewed in cross-section.

7. The device (100) according to Claim 5, **characterized in that** the strip feeding device comprises a multiplicity of guide channels (326), in which bundles of strips, each comprising a partial quantity of the plurality of strips (110), can be guided.

8. The device (100) according to Claim 7, in particular in combination with Claim 4, **characterized in that** the strip feeding device is a guide ring (318) having guide channels (326) arranged, in particular in an evenly distributed manner, along its circumference, wherein the guide ring (318) is designed and arranged to feed the bundle of strips (330) to the rod of material in a region, which is peripheral when viewed in cross-section, in particular along a circumference of the rod of material, in an evenly distributed manner.

9. The device (100) according to Claim 7, **characterized in that** the strip feeding device is a distributor block (331) having guide channels (326) arranged next to one another, which is designed and arranged to feed the bundle of strips to the rod of material in a fanned-out condition.

10. The device (100) according to any one of Claims 1 to 9, **characterized in that** the separation device (108) is designed to separate the plurality of strips (110) into a first group (110a) and a second group (110b), wherein the separation device (108) in particular comprises a first and a second separation unit, wherein the first separation unit is designed to separate the flat web (107) into a first partially flat web and a second partially flat web and the second separation unit is designed to separate the first partially flat web into the first group (110a) of strips (110) and the second partially flat web into the second group (110b) of strips (110).

11. The device (100) according to Claim 10, **characterized in that** the rod maker is a twin-rod machine and the feeding device (112) comprises a first and a second feed unit and the first feed unit is designed to feed the first group (110a) of strips (110) to the first rod of the twin-rod machine and the second feed unit is designed to feed the second group (110b) of strips (110) to the second rod of the twin-rod machine.

12. The device (100) according to Claim 10, **characterized in that** the feeding device (112) comprises a first feed unit and a second feed unit, wherein the first feed unit is arranged such that the strips (110) of the first group (110a) can be fed to the tobacco material which can be poured in the heap-up region of the suction tape of the rod content provision unit (102) and the second feed unit is arranged such that the strips (110) of the second group (110b) can be fed to the rod of material which can be provided by the rod content provision unit (102) in the region of the format unit (104).

13. A device (100) for producing a rod (28) in the tobacco-processing industry, comprising a rod maker with a rod content provision unit (102) and a rod forming unit (104) arranged downstream, wherein the rod content provision unit (102) is designed to provide a rod of material made of a tobacco material, and wherein the rod forming unit (104) is designed to wrap, in a format unit (104), a wrapping strip (21) around the rod of material, **characterized by** a provision device (106), a separation device (108) and a feeding device (112), wherein the provision device (106) is designed to provide a flat web (107) having an aroma and to feed it to the separation device (108) arranged downstream, wherein the rod content provision unit (102) is designed to feed a flat tobacco material web (200) to the separation device (108), wherein the separation device (108) is designed to separate the flat web (107) having aroma together with the flat tobacco material web (200) into a plurality of strips (110) and longitudinal tobacco material strips (212), so that the separation device (108) also acts as a feeding device (112) and adds the plurality of strips (110) to the rod of material made of longitudinal tobacco material strips (212).

14. The device (100) according to any one of Claims 1 to 13, **characterized in that** the separation device (108) is further designed to separate the flat web (107) intermittently into a plurality of strips (110), as a result of which a rod of material can be provided, in which in a connecting region (332) spatially delimited along a longitudinal direction of the rod of material, at least two, in particular all of the, strips (110) of the rod of material are connected to one another, in particular further having a strip tear sensor (334) arranged downstream of the separation device (108) and/or a splice recognition sensor (336) arranged upstream of the separation device (108), which is/are coupled to a control unit, wherein the control unit is designed to actuate the separation device (108) such that in the event of a strip tear being recognized by the strip tear sensor (334) and/or in the event of a splice site being recognized by the splice recognition sensor (336), the separation of the flat web (107) becomes intermittent.

15. A method for producing a rod (28) in the tobacco-processing industry with a device (100) according to any one of Claims 1, 3 or 13, wherein a rod of material made of a tobacco material is provided with the rod content provision unit (102) and the rod forming unit (104) wraps, in a format unit (26), a wrapping strip (21) around the rod of material, **characterized in that** the provision device (106) provides a flat web (107) having an aroma, and feeds it to the separation device (108) arranged downstream, wherein the separation device (108) separates the flat web (107) into a plurality of strips (110) and the feeding device (112) adds the plurality of strips (110) to the rod of material.

## Revendications

1. Dispositif (100) pour fabriquer un boudin (28) de l'industrie de traitement du tabac, comprenant une machine à boudin incluant une unité (102) de fourniture de contenu de boudin et une unité (104) de formage de boudin agencée en aval, l'unité (102) de fourniture de contenu de boudin comprenant une bande d'aspiration sur laquelle de la matière de tabac est apte à être étalée de manière à ce qu'un cordon de matière de tabac étalée puisse être formé, et l'unité (104) de formage de boudin étant conçue pour, dans une unité (104) de mise en forme, envelopper le cordon de matière avec un ruban d'enveloppement (21), **caractérisé par** un dispositif de fourniture (106), un dispositif de séparation (108) et un dispositif d'alimentation (112), le dispositif de fourniture (106) étant conçu pour fournir une bande plate (107) et pour l'alimenter au dispositif de séparation (108) situé en aval, et le dispositif de séparation (108) étant conçu pour diviser la bande plate (107) en une pluralité de rubans (110), et le dispositif d'alimentation (112) étant conçu pour ajouter la pluralité de rubans (110) au cordon de matière de tabac, le dispositif d'alimentation (112) étant agencé de telle sorte que les rubans soient aptes à être amenés à la matière de tabac dans une zone de la machine à boudin qui s'étend depuis, et y compris, la bande d'aspiration jusqu'à, et y compris, l'unité (104) de mise en forme, la bande plate (107) étant une bande plate (107) additionnée d'un arôme.

2. Dispositif (100) selon la revendication 1, **caractérisé en ce que** le dispositif d'alimentation (112) est agencé de telle sorte que les rubans (110) soient aptes à être amenés à la matière de tabac apte à être roulée dans une zone de roulement de la bande d'aspiration de l'unité (102) de fourniture de contenu de boudin, le dispositif d'alimentation étant en outre notamment agencé de telle sorte que les rubans (110) soient aptes à être amenés à la matière de tabac roulée, en une position située à l'intérieur de la zone de remplissage, cette position étant à une distance prédéterminée du début amont de la zone de remplissage.

3. Dispositif (100) pour la fabrication d'un boudin (28) de l'industrie de traitement du tabac, comprenant une machine à boudin dotée d'une unité (102) de fourniture de contenu de boudin et d'une unité (104) de formage de boudin agencée en aval, l'unité (102) de fourniture de contenu de boudin comprenant un dispositif (210) de séparation de bande plate de matière de tabac qui est conçu pour séparer une bande plate de matière de tabac (200) en une pluralité de rubans longitudinaux (212) de matière de tabac de telle sorte qu'un cordon de matière constitué de rubans longitudinaux (212) de matière de tabac puisse être fourni par l'unité (102) de fourniture de contenu de boudin, l'unité (104) de formage de boudin étant conçue pour, dans une unité (104) de mise en forme de boudin, envelopper le cordon de matière avec un ruban d'enveloppement (21), **caractérisé par** un dispositif de fourniture (106), un dispositif de séparation (108) et un dispositif d'alimentation (112), le dispositif de fourniture (106) étant conçu pour fournir une bande plate (107) et pour l'amener au dispositif de séparation (108) situé en aval, et le dispositif de séparation (108) étant conçu pour séparer la bande plate (107) en une pluralité de rubans (110), et le dispositif d'alimentation (112) étant conçu pour ajouter la pluralité de rubans (110) au cordon de matière constitué de rubans longitudinaux (212) de matière de tabac, la bande plate (107) étant une bande plate (107) additionnée d'un arôme.

4. Dispositif (100) selon la revendication 1 ou la revendication 3, **caractérisé en ce que** le dispositif d'alimentation (112) est agencé de telle sorte que les rubans (110) puissent être amenées au cordon de matière apte à être fourni par l'unité (102) de fourniture de contenu de boudin dans la zone de l'unité de mise en forme, l'unité de mise en forme comprenant en particulier un dispositif d'insertion de papier pour l'alimentation du ruban d'enveloppement (102), le dispositif d'insertion de papier étant en outre conçu sous la forme d'un dispositif d'alimentation (112) pour l'alimentation des rubans (110) dans le cordon de matière.

5. Dispositif (100) selon la revendication 3, **caractérisé en ce que** le dispositif d'alimentation (112) comprend un dispositif d'alimentation en rubans, qui est agencé pour ajouter la pluralité de rubans (110) au cordon de matière constitué de rubans longitudinaux (212) de matière de tabac.

6. Dispositif (100) selon la revendication 5, en particulier en tant que celle-ci est rattachée à la revendication 4, **caractérisé en ce que** le dispositif d'alimentation en rubans est une trémie d'entrée (314) qui est conçue et agencée pour alimenter la pluralité de rubans (110) dans le cordon de matière dans une zone centrale, vue en coupe transversale.

7. Dispositif (100) selon la revendication 5, **caractérisé en ce que** le dispositif d'alimentation en rubans comprend une pluralité de canaux de guidage (326) dans lesquels sont aptes à être guidés des faisceaux de rubans comprenant chacun une partie de la pluralité de rubans (110).

8. Dispositif (100) selon la revendication 7, en particulier en tant que celle-ci est rattachée à la revendication 4, **caractérisé en ce que** le dispositif d'alimentation en rubans comprend un anneau de guidage (318) avec des canaux de guidage (326) aménagés le long de sa périphérie, en particulier de manière équidistante, l'anneau de guidage (318) étant conçu et agencé pour amener les faisceaux (330) de rubans au cordon de matériau dans une zone périphérique vue en coupe transversale, en particulier le long d'une périphérie du cordon de matière, de manière répartie uniformément.

9. Dispositif (100) selon la revendication 7, **caractérisé en ce que** le dispositif d'alimentation en rubans est un bloc de distribution (331) comprenant des canaux de guidage (326) aménagés les uns à côté des autres, qui est conçu et agencé pour amener les faisceaux de rubans vers le cordon de matière dans un état déployé.

10. Dispositif (100) selon l'une des revendications 1 à 9, **caractérisé en ce que** le dispositif de séparation (108) est conçu pour séparer la pluralité de rubans (110) en un premier groupe (110a) et un deuxième groupe (110b), le dispositif de séparation (108) comprenant en particulier une première et une deuxième unité de séparation, la première unité de séparation étant conçue pour séparer la bande plate (107) en une première partie de bande plate et une deuxième partie de bande plate, et la deuxième unité de séparation étant conçue pour séparer la première partie de bande plate en un premier groupe (110a) de rubans (110) et la deuxième partie de bande plate en un deuxième groupe (110b) de rubans (110).

11. Dispositif (100) selon la revendication 10, **caractérisé en ce que** la machine à boudin est une machine à double cordon et **en ce que** le dispositif d'alimentation (112) comprend une première et une deuxième unité d'alimentation, la première unité d'alimentation étant conçue pour amener le premier groupe (110a) de rubans (110) au premier cordon de la machine à double cordon et la deuxième unité d'alimentation étant conçue pour amener le deuxième groupe (110b) de rubans (110) au deuxième cordon de la machine à double cordon.

12. Dispositif (100) selon la revendication 10, **caractérisé en ce que** le dispositif d'alimentation (112) comprend une première unité d'alimentation et une deuxième unité d'alimentation, la première unité d'alimentation étant agencée de telle sorte que les rubans (110) du premier groupe (110a) soient aptes à être amenés à la matière de tabac roulée présente dans la zone de remplissage de la bande d'aspiration de l'unité (102) de fourniture de contenu de boudin, et la deuxième unité d'alimentation étant agencée de telle sorte que les rubans (110) du deuxième groupe (110b) soient aptes à être amenés au cordon de matière apte à être fourni par l'unité (102) de fourniture de contenu de boudin dans la zone de l'unité (104) de mise en forme.

13. Dispositif (100) pour fabriquer un boudin (28) de l'industrie de traitement du tabac, comprenant une machine à boudin incluant une unité (102) de fourniture de contenu de boudin et une unité (104) de formage de boudin agencée en aval, l'unité (102) de fourniture de contenu de boudin étant conçue pour fournir un cordon de matière constitué d'une matière de tabac, l'unité (104) de formage de boudin étant conçue pour, dans une unité de mise en forme (104), envelopper le cordon de matière avec un ruban d'enveloppement (21), **caractérisé par** un dispositif de fourniture (106), un dispositif de séparation (108) et un dispositif d'alimentation (112), le dispositif de fourniture (106) étant conçu pour fournir une bande plate (107) additionnée d'arome et pour l'amener au dispositif de séparation (108) disposé en aval, l'unité (102) de fourniture de contenu de boudin étant conçue pour amener une bande plate de matière de tabac (200) du dispositif de séparation (108), le dispositif de séparation (108) étant conçu pour séparer la bande plate additionnée d'arome (107) conjointement avec la bande plate de matière de tabac (200) en une pluralité de rubans (110) et de rubans longitudinaux (212) de matière de tabac, de sorte que le dispositif de séparation (108) agit également en tant que dispositif d'alimentation (112) et ajoute la pluralité de rubans (110) à la bande de matière constituée de rubans longitudinaux (212) de matière de tabac.

14. Dispositif (100) selon l'une des revendications 1 à 13, **caractérisé en ce que** le dispositif de séparation (108) est en outre conçu pour séparer de manière intermittente la bande plate (107) en une pluralité de rubans (110), ce qui permet d'obtenir un cordon de matière dans lequel, dans une zone de liaison (332) limitée dans l'espace le long d'une direction longitudinale du cordon de matière, au moins deux rubans (110), en particulier tous les rubans, du cordon de matière sont reliés entre eux, et comprenant en outre un capteur (334) de rupture de bande agencé en aval du dispositif de séparation (108) et/ou un capteur (336) de détection de jonction agencé en amont du dispositif de séparation (108), qui sont reliés à une unité de commande, l'unité de commande étant conçue pour commander le dispositif de séparation (108) de telle sorte que, lorsqu'une rupture de ruban est détectée par le capteur (334) de rupture de ruban et/ou lorsqu'un point de jonction est détecté par le capteur (336) de détection de jonction, la séparation de la bande plate (107) soit interrompue par intermittence.

15. Procédé de fabrication d'un boudin (28) de l'industrie de traitement du tabac, comprenant un dispositif (100) selon l'une des revendications 1, 3 ou 13, dans lequel l'unité (102) de fourniture de contenu de boudin fournit un cordon de matière constitué d'une matière de tabac et l'unité (104) de formage de boudin, dans une unité de mise en forme (26), enveloppe le cordon de matière avec un ruban d'enveloppement (21), **caractérisé en ce que** le dispositif de fourniture (106) fournit une bande plate (107) additionnée d'arôme (107) et l'achemine vers le dispositif de séparation (108) situé en aval, le dispositif de séparation (108) séparant la bande plate (107) en une pluralité de rubans (110) et le dispositif d'alimentation (112) ajoutant la pluralité de rubans (110) au cordon de matière.
